# EUROPÄISCHE PATENTSCHRIFT

(11) **EP 3 178 129 B1**
(45) Veröffentlichungstag und Bekanntmachung des Hinweises auf die Patenterteilung: **26.04.2023**
(21) Anmeldenummer: 15766456.6
(22) Anmeldetag: 17.09.2015
(51) Int. Cl.: H01Q 1/32, H01Q 5/378, H01Q 9/36, H01Q 1/38, H01Q 9/40, H01Q 9/42

(54) **MEHRSTRUKTUR-BREITBAND-MONOPOLANTENNE FÜR ZWEI DURCH EINE FREQUENZLÜCKE GETRENNTE FREQUENZBÄNDER IM DEZIMETERWELLENBEREICH FÜR FAHRZEUGE**
MULTI-STRUCTURE BROADBAND MONOPOLE ANTENNA FOR TWO FREQUENCY BANDS IN THE DECIMETER WAVE RANGE SEPARATED BY A FREQUENCY GAP, FOR MOTOR VEHICLES
ANTENNE UNIPOLAIRE À BANDE LARGE À STRUCTURE MULTIPLE POUR DEUX BANDES DE FRÉQUENCE SÉPARÉES PAR UN ESPACE BLANC DANS LA PLAGE D'ONDES DÉCIMÉTRIQUES, DESTINÉE À DES VÉHICULES

(30) Priorität: 21.09.2014 DE 102014013926
(43) Veröffentlichungstag der Anmeldung: 14.06.2017
(73) Patentinhaber: Fuba Automotive Electronics GmbH, 31162 Bad Salzdetfurth (DE)
(72) Erfinder: LINDENMEIER, Stefan, 82131 Gauting-Buchendorf (DE); LINDENMEIER, Heinz, 82152 Planegg (DE)
(74) Vertreter: Manitz Finsterwald Patent- und Rechtsanwaltspartnerschaft mbB
(86) Internationale Anmeldenummer: PCT/EP2015/071294
(87) Internationale Veröffentlichungsnummer: WO 2016/042061

(56) Entgegenhaltungen:
- EP-A1- 1 732 162
- EP-A2- 1 372 216
- EP-A2- 1 445 828
- WO-A1-96/24963
- WO-A1-2004/025778
- GB-A- 2 317 994
- JP-A- 2005 057 438

## Beschreibung

Die Erfindung betrifft vertikale Breitband-Monopolantennen für zwei durch eine Frequenzlücke getrennte Frequenzbänder - das Unterband für die niedrigeren Frequenzen und das Oberband für die höheren Frequenzen - beide im Dezimeterwellenbereich gelegen - für Fahrzeuge und für Senden und/oder Empfang mit terrestrisch ausgestrahlten vertikal polarisierten Funksignalen über einer im Wesentlichen horizontalen leitenden Grundfläche 6 als Fahrzeugmasse mit einer im Monopol-Fußpunkt befindlichen Antennenanschlussstelle 3, umfassend einen Antennenanschlusspunkt 5 und einen Masse-Anschluss 7.

Derartige Breitbandantennen sind aus dem Stand der Technik bekannt. Diese Antennen sind als mehrfach resonante Stabantennen gestaltet, wobei die Abdeckung mehrerer in der Frequenz durch Frequenzlücken voneinander getrennter Frequenzbänder anhand von mehrfachen, auf den länglichen Stab aufgebrachten Drahtwicklungen erfolgt, welche sich teilweise überdecken. Solche Antennen werden für Senden und Empfang im Dezimeterwellenbereich auf Fahrzeugen, vorzugsweise jeweils auf dem Fahrzeugdach eingesetzt. Antennen dieser Art besitzen zum einen den Nachteil, dass sie nur für relativ schmalbandige voneinander durch Frequenzlücken getrennte Frequenzbänder vorgesehen sind und für breite Frequenzbänder nur sehr bedingt infrage kommen. Insbesondere für den Einsatz auf Fahrzeugen sind die Bauhöhe, ihre aerodynamische Form und ihr Windwiderstandswert von Bedeutung. Die besondere Bedeutung kommt jedoch aufgrund der im Fahrzeugbau üblichen großen Stückzahlen der Wirtschaftlichkeit der Herstellung einer derartigen Antenne zu. Hierbei zeigt sich, dass die Aufbringung verschiedener Drahtwicklungen mechanisch sehr eng toleriert sein muss, damit die erforderliche Frequenzgenauigkeit erreicht wird. Weiterhin sind die Aufbringung der Wicklungen auf den Stab, ihre Befestigung und die Herstellung ihrer Langzeitbeständigkeit und die Reproduzierbarkeit der Leistungsfähigkeit der Antenne vergleichsweise kompliziert und wirtschaftlich aufwändig.

Die Vielzahl moderner Mobilfunknetze, wie sie zum Beispiel nach dem Mobilfunkstandard LTE (Long Term Evolution) gestaltet oder noch in Entwicklung sind, erfordert Antennen mit extremer Bandbreite. Für den LTE- Mobilfunk Standard ist zum Beispiel ein Frequenzbereich zwischen 698 und 960 MHz vorgesehen - im Folgenden mit Unterband U bezeichnet - und oberhalb einer Frequenzlücke ist der hier im Folgenden mit Oberband O bezeichnete Frequenzbereich zwischen 1460 MHz und 2700 MHz vorgesehen, wie in Fig. 1 dargestellt. Häufig wird zusätzlich ein Mittelband M im Frequenzbereich zwischen 1460 MHz und 1700 MHz vorgesehen, welches dem Oberband zuzuordnen ist. Bezüglich der Antennenfunktion wird die Frequenzlücke zwischen Unterband U und Oberband O zum Schutz gegen die dort angesiedelten Funkdienste gewünscht. Für diese Anwendung werden Antennen benötigt, welche neben der elektrischen Funktion für Fahrzeuge geeignet sind, wobei der Wirtschaftlichkeit der Herstellung eine besondere Bedeutung zukommt.

Die EP 1 732 162 A1 offenbart vertikale Breitband-Monopolantennen für Fahrzeuge für zwei durch eine Frequenzlücke getrennte Frequenzbänder im Dezimeterwellenbereich für Senden und/oder Empfangen terrestrisch ausgestrahlten vertikal polarisierten Funksignalen mit einer im Monopol-Fußpunkt befindlichen Antennenanschlussstelle. Die Antenne ist aus einer ersten leitenden Struktur gestaltet, die jeweils über einer Grundfläche im Wesentlichen senkrecht zu dieser orientiert ist, wobei die erste elektrisch leitende Struktur am unteren Ende der Antenne mindestens eine auf einer Spitze stehende Dreieckstruktur mit im Wesentlichen horizontal orientierter Grundlinie umfasst, deren Spitze einen Antennenanschlusspunkt bildet. Weiterhin umfasst die elektrisch leitende Struktur angrenzend an das obere Ende der Breitband-Monopolantenne darunter eine im Wesentlichen als erste Rechteckstruktur ausgeführte erste Dachkapazität. Die Dreieckstruktur und die erste Rechteckstruktur sind durch einen Leiterstreifen zur Abtrennung von Funksignalen induktiv hochohmig verbunden. Die JP 2005 057438 A offenbart eine Breitband-Monopolantenne mit einer Dreieckstruktur.

Aufgabe der Erfindung ist es, eine Antenne für zwei durch eine Frequenzlücke getrennte Frequenzbänder anzugeben, welche bei geringer Bauhöhe und günstigen aerodynamischen Eigenschaften vor allem in einem einfachen Herstellungsprozess durch besondere Formgebung und ohne Anpassnetzwerk mit konzentrierten Bauelementen wirtschaftlich wenig aufwändig hergestellt werden kann.

Die Lösung dieser Aufgabe erfolgt durch die Merkmale der Ansprüche 1 und 2. Vorteilhafte Ausführungsformen der Erfindung sind in den Unteransprüchen und der Beschreibung sowie in Zeichnungen beschrieben.

Die Antenne umfasst eine vertikale Breitband-Monopolantenne für zwei durch eine Frequenzlücke getrennte Frequenzbänder - das Unterband für die niedrigeren Frequenzen und das Oberband für die höheren Frequenzen - beide im Dezimeterwellenbereich gelegen, für Fahrzeuge und für Senden und/oder Empfang mit terrestrisch ausgestrahlten vertikal polarisierten Funksignalen über einer im Wesentlichen horizontalen leitenden Grundfläche 6 als Fahrzeugmasse mit einer im Monopol-Fußpunkt befindlichen Antennenanschlussstelle 3, umfassend einen Antennenanschlusspunkt 5.

Die Breitband-Monopolantenne 0 ist aus einem Oberband-Monopol 1 und einem Unterband-Monopol kombiniert gebildet und ist aus einer ersten und einer weiteren Struktur gebildet, wobei beide Strukturen so ausgebildet sind, wie dies in den unabhängigen Ansprüchen beschrieben ist. Insofern kann die Antenne auch als Mehrstruktur-Breitband-Monopolantenne bezeichnet werden.

Am unteren Ende der ersten elektrisch leitenden Struktur der Mehrstruktur-Breitband-Monopolantenne 0 ist eine auf der Spitze stehende beispielsweise flächige Dreieckstruktur 4 als Oberband-Monopol 1 mit im Wesentlichen horizontal orientierter Grundlinie in einer Oberband-Monopolhöhe 8 über der leitenden Grundfläche 6 vorhanden, deren Spitze den Antennenanschlusspunkt 5 bildet. Angrenzend an das in der Antennenhöhe 9 über der leitenden Grundfläche 6 befindliche obere Ende der ersten elektrisch leitenden Struktur der Mehrstruktur-Breitband-Monopolantenne 0 ist darunter eine im Wesentlichen als insbesondere flächige erste Rechteckstruktur 16 ausgeführte erste Dachkapazität 10 gestaltet. Die Dachkapazität bzw. die erste Rechteckstruktur befindet sich also unterhalb des oberen Endes der Antenne.

Die Dreieckstruktur 4 und die erste Rechteckstruktur 16 als erste Dachkapazität 10 sind durch mindestens einen ersten Leiterstreifen 15 mit insbesondere schmaler Streifenleiterbreite 14 von beispielsweise kleiner oder gleich 7 mm zur Abtrennung von Funksignalen im Oberband induktiv hochohmig verbunden, wodurch im Wesentlichen ein erster Teil des Unterband-Monopols 2 gebildet ist.

Offenbart ist eine vertikale Mehrstruktur-Breitband-Monopolantenne für Fahrzeuge für zwei durch eine Frequenzlücke getrennte Frequenzbänder, nämlich ein Unterband U für niedrigere Frequenzen und ein Oberband O für höhere Frequenzen, beide im Dezimeterwellenbereich gelegen, für Senden und/oder Empfang mit terrestrisch ausgestrahlten vertikal polarisierten Funksignalen über einer im Wesentlichen horizontalen leitenden Grundfläche 6 als Fahrzeugmasse mit einer im Fußpunkt der ersten leitenden Struktur befindlichen Antennenanschlussstelle 3.

Die erste elektrisch leitende Struktur kann mindestens zwei beabstandete erste Leiterstreifen 15, 15a aufweisen, wodurch eine Rahmenstruktur 11, bestehend aus der Dreieckstruktur 4, der ersten Rechteckstruktur 16 und den ersten Leiterstreifen 15, 15a gebildet ist.

Der oder die erste/n Leiterstreifen 15, 15a können zur frequenzselektiven Trennung mäanderförmige Ausprägungen 24 enthalten.

Der Innenwinkel 12 an der Spitze der Dreieckstruktur 4 kann etwa zwischen 30 und 90 Grad betragen.

Die Dreieckstruktur 4 ist durch in der Dreiecksebene fächerartig angeordnete und in der Spitze zusammenlaufende streifenförmige Lamellen 20 gestaltet.

Zur Verbesserung der elektromagnetischen Entkopplung kann die erste Rechteckstruktur 16 im Wesentlichen durch vertikal elektrisch leitend voneinander getrennt verlaufende, jedoch an ihrem oberen Ende über einen verbleibenden Streifen 31 zusammenhängende streifenförmige Dachlamellen 19, 19a, 19b gebildet sein.

Die in der Spitze zusammenlaufenden streifenförmigen Lamellen 30, 30a, 30b sind nach einer Ausführungsform in der Weise aus der Ebene der Dreiecksstruktur 4 ausgewinkelt, dass sie im Wesentlichen auf der Mantelfläche eines auf der Spitze stehenden Kegels mit kreisrundem oder elliptischem Querschnitt verlaufen.

Die Dachlamellen 19 können aufeinanderfolgend in der Weise gegensinnig ausgewinkelt sein, dass sie in der Projektion auf eine zu dem Streifen 31 quer verlaufende Ebene V- förmig angeordnet sind.

Die in der Spitze zusammenlaufenden Lamellen 20a, 20b können in der Weise aus der Ebene der Dreiecksstruktur 4 aufeinanderfolgend gegensinnig ausgewinkelt sein, dass sie in der Projektion auf eine zu der Dreiecksstruktur 4 quer verlaufende Ebene V- förmig angeordnet sind.

Es kann ein an seinem oberen Ende mit der ersten Dachkapazität 10 verbundener Koppelleiter 35 vorhanden sein, welcher an seinem unteren Ende mit der leitenden Grundfläche 6 verkoppelt ist.

Die weitere elektrisch leitende Struktur umfasst eine weitere, beim dargestellten Ausführungsbeispiel im Wesentlichen als Rechteckstruktur 42 ausgeführte, Dachkapazität 38, die zur kapazitiven Ankopplung an die erste Dachkapazität 10 in einem Dachkapazität-Koppelabstand 40 im Wesentlichen parallel zur ersten Rechteckstruktur 16 geführt ist. Der Dachkapazität-Koppelabstand 40 ist kleiner als 1/30 der Freiraum-Wellenlänge A bei der niedrigsten Frequenz des Unterbands U.

Die weitere elektrisch leitende Struktur umfasst mindestens einen mit der weiteren flächigen Struktur 42 verbundenen und zur leitenden Grundfläche 6 verlaufenden und mit dieser an seinem unteren Ende leitend verbundenen, zur Abtrennung von Funksignalen im Oberband O induktiv hochohmigen weiteren Leiterstreifen 39.

Die weitere elektrisch leitende Struktur kann in der Weise gestaltet sein, dass zwei weitere Leiterstreifen 39, 39a vorhanden sind, von denen jeder- einander gegenüberliegend - in der Nähe jeweils eines der seitlichen Enden an die weitere Dachkapazität 38 angeschlossen und mit einem Abstand vom Seitenrand der Dreiecksstruktur 4 unter Vermeidung der Überdeckung der Dreiecksstruktur 4 zur leitenden Grundfläche 6 geführt ist und an seinem unteren Ende mit dieser leitend verbunden ist.

Zur frequenzselektiven Trennung kann/können der/die weitere/n Leiterstreifen-39, 39a mäanderförmige Ausprägungen 24 enthalten.

Mindestens einer der weiteren Leiterstreifen 39, 39a kann in einem Leiterstreifen-Koppelabstand 41 im Wesentlichen parallel jeweils zu einem ersten Leiterstreifen 15,15a geführt sein und an seinem unteren Ende mit der leitenden Grundfläche 6 leitend verbunden sein.

Die Impedanzanpassung an der Antennenanschlussstelle 3 kann im unteren Frequenzbereich des Unterbands U durch Wahl der Induktivität des oder der ersten Leiterstreifen 15,15a bzw. des oder der weiteren Leiterstreifen 39, 39a durch Wahl der Streifenleiterbreite 14 und/oder durch Einfügung mäanderförmiger Ausprägungen 24 sowie durch Wahl des Dachkapazität-Koppelabstands 40 und oder der Horizontal - und Vertikalausdehnungen 23, 23a der ersten Rechteckstruktur 16 bzw. der weiteren flächigen Struktur 42 und durch Wahl des Leiterstreifen-Koppelabstands 41 gegeben sein.

Die erste elektrisch leitende Struktur und die weitere elektrisch leitende Struktur können jeweils aus elektrisch leitendem Blech bestehen und in der ersten elektrisch leitenden Struktur kann ein selbsttragender erster Leiterstreifen 15 vorhanden sein, dessen Streifenleiterbreite 14 insbesondere kleiner oder gleich 7 mm ist.

Die erste elektrisch leitende Struktur kann aber auch durch metallische Beschichtung 33 auf einer ersten Seite einer Leiterplatte und die weitere elektrisch leitende Struktur auf der zweiten Seite dieser Leiterplatte gegeben sein und die Antennenanschlussstelle 3 der Mehrstruktur-Breitband-Monopolantenne 0 am unteren Ende der Leiterplatte kann vorzugsweise als eine Steckverbindung 45 mit Masseanschlusspunkt 7 und Grundflächen-Anschlusspunkt 43, 44 an der leitenden Grundfläche 6 ausgeführt sein.

Beide Strukturen können auch auf nur einer Seite einer Leiterplatte durch Gestaltung von interdigitalen Strukturen für die Realisierung der ersten Dachkapazität 10 und der weiteren Dachkapazität 38, welche kammartig ineinandergreifen, realisiert werden.

Bei Vorhandensein einer konzentrisch zur Antennenanschlussstelle 3 angeordneten ringförmigen Satellitenempfangsantenne 25 kann zur Verbesserung der elektromagnetischen Entkopplung sowohl die erste Rechteckstruktur 16 als auch die als weitere Rechteckstruktur ausgeführte weitere flächige Struktur 42 im Wesentlichen durch vertikal elektrisch leitend voneinander getrennt verlaufende, jedoch an ihrem oberen Ende über einen verbleibenden Streifen 31 zusammenhängende streifenförmige Dachlamellen 19, 19a, 19b gebildet sein.

Die Mehrstruktur-Breitband-Monopolantenne 0 kann unter einer Abdeckhaube 32 angeordnet sein und der mindestens eine erste Leiterstreifen 15, 15a, kann zumindest teilweise und insbesondere soweit wie möglich entlang der Innenwandung der Abdeckhaube geführt sein.

Das Spiegelbild der Mehrstruktur-Breitband-Monopolantenne 0 an der leitenden Grundfläche 6 kann unter deren Wegfall durch eine zu dieser gleiche weitere Mehrstruktur-Breitband-Monopolantenne in der Weise ersetzt sein, dass ein zur Ebene der leitenden Grundfläche 6 symmetrischer Dipol gegeben ist und eine symmetrische Antennenanschlussstelle dieses Dipols zwischen dem Antennenanschlusspunkt 5 der Mehrstruktur-Breitband-Monopolantenne 0 und dem - diesem entsprechend - an der leitenden Grundfläche 6 gespiegelten Antennenanschlusspunkt 5 der weiteren Mehrstruktur-Breitband-Monopolantenne gebildet ist.

Der Oberband-Monopol 1 kann durch zwei flächige Dreiecksstrukturen 4a, 4b, deren Flächennormalen in derselben Ebene - z.B. der x-z- Ebene eines Koordinatensystems - liegen wie die Flächennormale der ersten Rechteckstruktur 16 in der Weise gebildet sein, dass die von der im Ursprung des Koordinatensystems (von dem die Zentrumsachse Z ausgeht) befindlichen Antennenanschlussstelle 5 ausgehenden streifenförmigen Lamellen 20a, 20b aus der y-z-Ebene - aufgeteilt in Lamellen 20a in Richtung der positiven x-Achse und in Lamellen 20a in Richtung der der negativen x-Achse - jeweils um einen Auslenkwinkel 49 ausgewinkelt sind, so dass der Oberband-Monopol 1 im Wesentlichen durch zwei auf der Spitze stehende Dreiecke 4a und 4b gebildet ist.

Es können die beiden Dreieckstrukturen 4a und 4b des Oberband-Monopols 1 aus zusammenhängenden leitenden Schichten gebildet sein.

Die Mehrstruktur-Breitband-Monopolantenne 0 kann in der Weise auf dem Fahrzeug angebracht sein, dass die horizontale Ausdehnung der flächigen Dachkapazität 10 in der Linie der Fahrtrichtung verläuft.

Die in der unteren Dreiecksspitze zusammen laufenden streifenförmigen Lamellen 20 des Oberband-Monopols 1 können aus der Ebene der flächigen Dreiecksstruktur 4 aufeinanderfolgend in der Weise ausgewinkelt sein, dass sie in der Projektion auf eine zur Fahrtrichtung quer liegenden Ebene V- förmig angeordnet sind.

Die um den Auslenkwinkel 49 ausgewinkelten Dreiecke 4a und 4b mit ihren Dreieck-Spitzen können etwa symmetrisch zum Antennenanschlusspunkt 5 in x-Richtung um eine Versetzungslänge 50 gegeneinander versetzt sein und über einen kurzen, über einen kleinen Grundflächen-Abstand 51 parallel zur x-Achse geführten Verbindungsleiter 48 miteinander verbunden sein, von dem ausgehend der Antennenanschlusspunkt 5 gebildet sein kann.

Es kann ein mit der ersten Dachkapazität 10 verbundener zumindest im Frequenzbereich des Oberbands O induktiv hochohmiger Koppelleiter 35 vorhanden sein, welcher an seinem unteren Ende mit der leitenden Grundfläche 6 elektrisch leitend verbunden ist.

Der Koppelabstand für die kapazitive Ankopplung der weiteren Dachkapazität kann λ/30 sein, wobei insbesondere ein Dachkapazität-Koppelabstand < λ/30 bei der niedrigsten auftretenden Frequenz des Unterbandes U vorteilhaft sein kann.

Es kann vorteilhaft sein, wenn die weitere elektrisch leitende Struktur in der Weise gestaltet ist, dass der weitere Leiterstreifen im Bereich eines der seitlichen Enden an die weitere Dachkapazität angeschlossen und mit einem Leiterstreifen-Koppelabstand vom Seitenrand der Dreiecksstruktur unter Vermeidung der Überdeckung der Dreiecksstruktur der ersten elektrisch leitenden Struktur zur leitenden Grundfläche 6 geführt ist.

Nach einer weiteren vorteilhaften Ausführungsform erfolgt eine Impedanzanpassung an der Antennenanschlussstelle der ersten Struktur im unteren Frequenzbereich des Unterbands U durch Wahl der Induktivität des oder der ersten Leiterstreifen bzw. des oder der weiteren Leiterstreifen durch Wahl der Streifenleiterbreite und/oder durch Einfügung mäanderförmiger Ausprägungen sowie durch Wahl des Dachkapazität-Koppelabstands und oder der Horizontal-und Vertikalausdehnungen der ersten Rechteckstruktur bzw. der weiteren Rechteckstruktur und durch Wahl des Leiterstreifen-Koppelabstands.

Die erste elektrisch leitende Struktur und die weitere elektrisch leitende Struktur kann jeweils aus elektrisch leitendem Blech bestehen und in der ersten elektrisch leitenden Struktur kann ein insbesondere selbsttragender erster Leiterstreifen vorhanden sein, dessen Streifenleiterbreite insbesondere kleiner oder gleich 7 mm ist.

Insbesondere bei Vorhandensein einer konzentrisch zur Antennenanschlussstelle angeordneten ringförmigen Satellitenempfangsantenne kann zur Verbesserung der elektromagnetischen Entkopplung die erste Rechteckstruktur und/oder die weitere Rechteckstruktur und/oder die Dreieckstruktur im Wesentlichen durch elektrisch leitend voneinander getrennt verlaufende, jedoch an ihrem Ende zusammenhängende, streifenförmige Lamellen gebildet sein.

Die Lamellen können aufeinanderfolgend in der Weise gegensinnig ausgewinkelt sein, dass sie in der Projektion auf eine zu dem verbleibenden Streifen quer verlaufende Ebene V- förmig angeordnet sind.

Zwischen der ersten leitenden Struktur und der weiteren leitenden Struktur, vorzugsweise zwischen der leitenden Rechteckstruktur und der weiteren Rechteckstruktur kann zum Zwecke der Anschlussprüfung der Antenne ein Prüfleiter mit einem hochohmigen Gleichstromwiderstand geschaltet sein, wobei dieser Prüfleiter sowohl im Unterband U als auch im Oberband O im Hinblick auf die Funktion der Antenne hinreichend hochohmig sein kann.

Die Breitband-Monopolantenne kann in der Weise auf dem Fahrzeug angebracht sein, dass die horizontale Ausdehnung der flächigen Dachkapazität in Fahrtrichtung verläuft.

Es können weiterhin in einer unteren Dreiecksspitze zusammen laufende streifenförmige Lamellen des Oberband-Monopols aus der Ebene der flächigen Dreiecksstruktur aufeinanderfolgend in der Weise ausgewinkelt sein, dass sie in der Projektion auf eine zur Fahrtrichtung quer liegenden Ebene V- förmig angeordnet sind.

In einer weiteren vorteilhaften Ausgestaltung der Erfindung kann die flächige Struktur der weiteren Dachkapazität durch einen in einer Fläche parallel zur ersten Rechteckstruktur im Dachkapazität-Koppelabstand verlaufenden, elektrisch leitenden Leiterstreifen gestaltet sein, welcher insbesondere auch mäanderförmig geformt sein kann.

Die Erfindung wird im Folgenden an Hand von Ausführungsbeispielen näher erläutert. Die zugehörigen Figuren zeigen im Einzelnen:
- Fig. 1:: Frequenzbereiche nach dem LTE- Mobilfunk Standard als Beispiel für zwei durch eine Frequenzlücke getrennte Frequenzbänder im Dezimeterwellenbereich mit einem Frequenzbereich zwischen 698 und 960 MHz als Unterband U und einem Frequenzbereich zwischen 1460 MHz und 2700 MHz als Oberband O oberhalb einer Frequenzlücke
- Fig. 2:: Zweidimensionale erste elektrisch leitende Struktur der Mehrstruktur-Breitband-Monopolantenne 0 nach der Erfindung über der elektrisch leitenden Grundfläche 6 und der im Fußpunkt gebildeten Antennenanschlussstelle 3 mit auf der Spitze stehender flächiger Dreieckstruktur 4 als Oberband-Monopol 1 und der ersten Dachkapazität 10, welche über zwei erste Leiterstreifen 15 mit mäanderförmiger Ausprägung 24 mit der Dreiecksstruktur 4 zur Bildung des ersten Teils des Unterband-Monopols 2 verbunden sind. Damit ist eine Rahmenstruktur 11 , bestehend aus der Dreieckstruktur 4 , der ersten Rechteckstruktur 16 und den ersten Leiterstreifen 15, 15a gebildet Die Struktur der Mehrstruktur-Breitband-Monopolantenne 0 kann ganzheitlich beispielhaft aus Blech gestanzt oder geschnitten oder auf einer Leiterplatte gedruckt werden.
- Fig. 3:: Mehrstruktur-Breitband-Monopolantenne 0 nach der Erfindung bestehend aus der ersten elektrisch leitenden Struktur wie in Fig. 2, kombiniert mit der weiteren elektrisch leitenden Struktur; wobei die weitere Dachkapazität 38 in Form der weiteren Rechteckstruktur 42 in einem Dachkapazität-Koppelabstand 40 im Wesentlichen parallel zur ersten Rechteckstruktur 16 der ersten Struktur geführt ist und die weitere Rechteckstruktur 42 über den zur leitenden Grundfläche 6 hin verlaufenden weiteren Leiterstreifen 39 mit mäanderförmiger Ausprägung 24 mit der leitenden Grundfläche 6 im Grundflächen-Anschlusspunkt 43 verbunden ist. Durch die Kombination der ersten leitenden Struktur und der weiteren leitenden Struktur ist der Unterbandmonopol 2 vollständig gebildet.
- Fig. 4:: Mehrstruktur-Breitband-Monopolantenne 0 nach der Erfindung mit einer ersten elektrisch leitenden Struktur wie in Fig. 3, wobei die vertikal verlaufenden Außenseiten der Dreieckstruktur 4 vom zusammenhängenden elektrisch leitenden Zentralteil oberhalb der Spitze des Dreiecks aufgefächert und als Leiterstreifen ausgeführt sind und diese oberhalb der Dreieckstruktur 4 als Leiterstreifen 15, 15a weitergeführt und mit der ersten Rechteckstruktur 16 verbunden sind, wodurch eine Rahmenstruktur 11 gebildet ist. Die weitere Rechteckstruktur 42 der weiteren elektrisch leitenden Struktur ist, wie in Figur 3, im Dach Kapazität-Koppel Abstand 40 parallel zur ersten Rechteckstruktur 16 angeordnet und der weitere Leiterstreifen 39 ist im Leiterstreifen-Koppelabstand 41 im Wesentlichen parallel zum ersten Leiterstreifen 15 geführt. Durch Einstellung des Dachkapazität-Koppelabstands 40, des Leiterstreifen-Koppelabstands 41 sowie durch Wahl der Horizontalausdehnung 23a und der vertikalen Ausdehnung 22a der weiteren Dachkapazität 38 wird an der Antennenanschlussstelle 3 bzw. an der dort befindlichen koaxialen Steckverbindung 44 Impedanzanpassung ohne zusätzliche elektrische Bauelemente insbesondere auch am unteren Ende des unteren Frequenzbandes U erreicht.
- Fig. 5:: a) extrem breitbandiger Verlauf der Impedanz an der Antennenanschlussstelle 3 einer 4,5 cm hohen Mehrstruktur-Breitband-Monopolantenne 0 nach der Erfindung (wie in Figur 4) für den Frequenzbereich des Unterbands U (700 MHz bis 1 GHz) und des Oberbands O (hier mit 1,35 GHz bis 2,7 GHz) sowie der Frequenzlücke zwischen 1 GHz und 1,35 GHz in der auf Z0= 50 Ohm bezogenen komplexen Impedanzebene;
b) Impedanzverlauf wie in Figur a), jedoch ausschließlich für den Frequenzbereich des Unterbands U (700 MHz bis 1 GHz) zur besseren Übersicht. Auch bei den tiefsten Frequenzen ist der Anpassungswert VSWR <3,5. Der Impedanzverlauf zeigt die Tendenz der Umschlingung des Anpassungspunktes auf, welche durch die Kombination der beiden Strukturen über die kapazitive Verkopplung der ersten und der weiteren Dachkapazität sowie der ersten und der weiteren Leiterstreifen erzielt werden kann;
c) Impedanzverlauf wie in Figur a), jedoch ausschließlich für den Frequenzbereich des Oberbands O (hier mit 1,35 GHz bis 2,7 GHz) zur besseren Übersicht.
d) Beispielhafter Verlauf des VSWR einer Mehrstruktur-Breitband-Monopolantenne 0 nach der Erfindung im Frequenzbereich des Unterbands U. Die Kombination der erfindungsgemäßen Strukturen erlaubt es, bei einer Antennenhöhe 9 von nur 52 mm - das ist bei 700MHz eine relative Antennenhöhe von 12 % - und bei einer Horizontalausdehnung 23 der ersten Dachkapazität 10 von nur 30mm die oft geforderte Bedingung von VSWR<3 zu erfüllen.
e) Impedanz-Verlauf entsprechend dem VSWR-Verlauf der unter d) beschriebenen Mehrstruktur-Breitband-Monopolantenne 0. Die Impedanzkurve liegt im gesamten Frequenzbereich zwischen 700 MHz und 960 MHz innerhalb des dargestellten Kreises für VSWR = 3.
- Fig. 6:: Beispiel einer Monopolantenne in der Form einer singulär stehenden ersten Struktur der in Figur 5 zitierten Mehrstruktur-Breitband-Monopolantenne 0 nach der Erfindung zur Beschreibung des Einflusses der elektromagnetisch an die erste Struktur angekoppelten weiteren Struktur auf den Verlauf der Impedanz in den Figuren 7 a-c.
- Fig. 7:: a) Verlauf der Impedanz an der Antennenanschlussstelle 3 der 4,5 cm hohen singulär stehenden ersten Struktur in Figur 6 als Teil Breitband-Monopolantenne 0 nach der Erfindung in Figur 4. Aufgrund der auf die Wellenlänge bei niedrigen Frequenzen des Unterbands U geringen Antennenhöhe 9 von etwa 1/10 ergibt sich mit der ersten Struktur die große Fehlanpassung von VSWR=12.
b) Impedanzverlauf wie in Figur a), jedoch ausschließlich für den Frequenzbereich des Unterbands U (700 MHz bis 1 GHz) zur besseren Übersicht.
c) Impedanzverlauf wie in Figur a), jedoch ausschließlich für den Frequenzbereich des Oberbands O (hier mit 1,35 GHz bis 2,7 GHz) zur besseren Übersicht.
- Fig. 8:: Mehrstruktur-Breitband-Monopolantenne 0 nach der Erfindung mit zwei weiteren Leiterstreifen 39, 39a der weiteren Struktur, von denen jedereinander gegenüberliegend - in der Nähe jeweils eines der seitlichen Enden an die weitere Dachkapazität 38 angeschlossen und mit einem Abstand vom Seitenrand der Dreiecksstruktur 4 unter Vermeidung der Überdeckung der Dreiecksstruktur 4 zur leitenden Grundfläche 6 geführt sind und an ihrem unteren Ende mit dieser leitend verbunden sind. Durch Vermeidung der Überdeckung wird die Kopplung der weiteren Leiterstreifen 39, 39a und dem Oberband-Monopol 1 verringert.
- Fig. 9:: Zweidimensionale Mehrstruktur-Breitband-Monopolantenne 0 nach der Erfindung wie in den Fig. 2 und 3, wobei die flächige Dreieckstruktur 4 des Oberband-Monopols 1 durch in der Dreiecksebene fächerartig angeordnete und an der unteren Dreiecksspitze zusammen laufende streifenförmige Lamellen 20 gestaltet ist. Die ausschließlich über die Dreiecksspitze miteinander leitend verbundenen Lamellen 20 bewirken bei Vorhandensein einer konzentrisch gestalteten ringförmigen Satellitenempfangsantenne 25 die elektromagnetische Entkopplung des Oberband-Monopols 1 von dieser Antenne.
- Fig.: 10:Beispiel einer aus leitender Folie oder Blech durch Stanzen oder Schneiden bzw. auf einer Leiterplatte aufgedruckt herstellbaren Struktur mit dem Frequenzverhalten eines elektrischen Parallel-Schwingkreises 29, eingeschaltet in einen ersten Leiterstreifen 15 bzw. einen zweiten Leiterstreifen 39 zur Gestaltung der frequenzselektiven Trennung des Unterband-Monopols 2 vom Oberband-Monopol 1. Der Parallelschwingkreis 29 ist durch Interdigitalstruktur 26 als Parallelkapazität 27 und die Leiterschleife als Parallelinduktivität 28 gebildet.
- Fig. 11:: Mehrstruktur-Breitband-Monopolantenne 0 nach der Erfindung wie in Fig. 2, kombiniert mit einer konzentrischen Spitze der flächigen Dreieckstruktur 4. Zur weiteren Erhöhung der induktiven Wirkung der ersten Leiterstreifen 15, 15a sind beispielhaft weitere mäanderförmige Ausprägungen 24 ausgebildet.
- Fig. 12:: Dargestellt ist nur die erste Struktur der Mehrstruktur-Breitband-Monopolantenne 0 nach der Erfindung wie in Fig. 4 mit ringförmiger Satellitenempfangsantenne 25, wobei jedoch zur Verbesserung der elektromagnetischen Entkopplung zwischen dieser und dem Unterband-Monopol 2 die flächige erste Rechteckstruktur 16 durch vertikal voneinander getrennt verlaufende, jedoch an ihrem oberen Ende über einen verbleibenden Streifen 31 zusammenhängende streifenförmige Dachlamellen 19 gebildet ist.
- Fig. 13:: Mehrstruktur-Breitband-Monopolantenne 0 nach der Erfindung wie in Fig. 9, der, jedoch mit nur einem selbsttragenden ersten Leiterstreifen 15 mit größerer Blechstärke zu Gunsten besonderer mechanischer Steifigkeit und zur Erreichung der notwendigen eigenen Induktivität des ersten Leiterstreifens 15 mit entsprechend mehreren mäanderförmigen Ausprägungen 24 versehen ist.
- Fig. 14:: Mehrstruktur-Breitband-Monopolantenne 0 nach der Erfindung wie in Fig. 3, jedoch mit einem anstelle der flächigen Dreieckstruktur kegelförmig und auf der Spitze stehend ausgebildeten Oberband-Monopol 1 zur Vergrößerung der Bandbreite im Oberband. Der elektrisch leitende Kegelmantel ist punktiert angedeutet.
- Fig. 15:: Oberband-Monopol, wie in den Fig. 9, 12 und 13, wobei jedoch die in der unteren Dreiecksspitze fächerartig zusammenlaufenden streifenförmigen Lamellen 30 des Oberband-Monopols 1 in der Weise aus der Ebene der flächigen Dreiecksstruktur 4 ausgewinkelt sind, dass sie etwa wie die Mantellinien eines gemäß Fig. 14 auf der Spitze stehenden Kegels mit kreisrundem bzw. elliptischem Querschnitt verlaufen.
- Fig. 16:: Draufsicht auf eine Antenne gemäß der in Fig. 15 angedeuteten Schnittlinie A-A' zur Klarstellung des Verlaufs der fächerartig verlaufenden Kegel-Lamellen 30, 30a, 30b. Die ringförmige Satellitenempfangsantenne 25a ist durch unterbrochene Linien angedeutet.
- Fig. 17:: Mehrstruktur-Breitband-Monopolantenne 0 nach der Erfindung wie in Fig. 3, wobei die erste elektrisch leitende Struktur durch metallische Beschichtung 33 auf einer ersten Seite einer Leiterplatte und die weitere elektrisch leitende Struktur auf der zweiten Seite dieser Leiterplatte gegeben ist und die Antennenanschlussstelle 3 der Mehrstruktur-Breitband-Monopolantenne 0 am unteren Ende der Leiterplatte vorzugsweise als eine Steckverbindung 45 mit Masseanschlusspunkt 7 und Grundflächen-Anschlusspunkt 43, 44 an der leitenden Grundfläche 6 ausgeführt ist.
- Fig. 18:: Beispiel einer Mehrstruktur-Breitband-Monopolantenne 0 nach der Erfindung wie in Fig. 13, jedoch mit einem mit der ersten Dachkapazität 10 verbundenen und an die leitende Grundfläche 6 über den zusätzlichen Masse-Anschluss 46 angeschlossenen Koppelleiter 35 als Ergänzung des Unterband-Monopols 2 zur weiteren Verbesserung der Impedanz-Anpassung an der Antennenanschlussstelle 3.
- Fig. 19:: Beispiel einer Mehrstruktur-Breitband-Monopolantenne 0 nach der Erfindung wie in Fig. 13, wobei die streifenförmigen Lamellen 20 aus der y-z-Ebene der flächigen Dreiecksstruktur 4 aufgeteilt in Richtung der positiven x-Achse (Lamellen 20a) und der negativen x-Achse (Lamellen 20a) jeweils um den Auslenkwinkel 49 ausgewinkelt sind, sodass der Oberband-Monopol 1 im Wesentlichen durch zwei auf der Spitze stehende Dreieckstrukturen 4a und 4b gebildet ist, deren Spitzen im Antennenanschlusspunkt 5 vereint sind und deren Flächennormalen im Wesentlichen in derselben Ebene liegen wie die Flächennormale der ersten Rechteckstruktur 16. Dadurch ist eine räumliche Antennenstruktur gebildet. Der erste Leiterstreifen 15 und der weitere Leiterstreifen 39 sind vereinfacht als gerade Leiter im Leiterstreifen-Koppelabstand 41 zu einander geführt dargestellt und können in der Realisierung mäanderförmige Ausprägungen, wie in den Figuren 13 und 18 enthalten. Die Flächennormalen der Rechteckstrukturen der ersten Dachkapazität 10 und die der weiteren Dachkapazität 38 weisen vorzugsweise in x-Richtung.
- Fig. 20:: Einbausituation einer Mehrstruktur-Breitband-Monopolantenne 0 nach der Erfindung gemäß Figur 19 auf der Außenhaut eines Fahrzeugs unter einer Abdeckhaube 32 in schwach perspektivischer Darstellung mit Blick auf die Antenne etwa aus der x-Richtung, also quer zur Fahrtrichtung (y-Richtung). Die schwarz unterlegten und mit a) gekennzeichneten Leiterteile - das sind die Lamellen 20a - sind aus der y-z-Ebene der flächigen Dreiecksstruktur 4 in Richtung der x-Achse ausgewinkelt und entsprechend die Lamellen 20b sind in Richtung der negativen x-Achse ausgewinkelt, wodurch die räumliche Antennenstruktur gebildet ist.
- Fig. 21:: Einbausituation einer Mehrstruktur-Breitband-Monopolantenne 0 nach der Erfindung ähnlich wie in Figur 20 jedoch mit Blick auf die Anordnung in Fahrtrichtung (y-Richtung).
- Fig. 22:: Mehrstruktur-Breitband-Monopolantenne 0 nach der Erfindung mit einem Oberband-Monopol 1, bestehend aus zwei auf der Spitze stehende und in positive bzw. negative x-Richtung jeweils um den auf die Richtung der z-Achse bezogenen Auslenkwinkel 49 ausgewinkelten Dreiecken 4a und 4b wie in Figur 19, jedoch mit symmetrisch zum ersten Leiterstreifen 15 in x-Richtung um die Versetzungslänge 50 versetzten Dreieck-Spitzen, welche über einen kurzen, über den kleinen Grundflächen-Abstand 51 parallel zur x-Achse geführten Verbindungsleiter 48 miteinander und mit dem ersten Leiterstreifen 15 im Verzweigungspunkt 47 verbunden sind, von dem aus der Antennenanschlusspunkt 5 gebildet ist.
- Fig. 23:: Eine weitere vorteilhafte Ausgestaltung der weiteren flächigen Struktur der weiteren Dachkapazität durch einen in einer Fläche parallel zur ersten Rechteckstruktur im Dachkapazität-Koppelabstand verlaufenden, elektrisch leitenden Leiterstreifen, welcher mäanderförmig geformt ist.

Ein besonderer Vorteil einer Mehrstruktur-Breitband-Monopolantenne 0 nach der Erfindung ist die Eigenschaft, dass die an der Antennenanschlussstelle 3 messbare Impedanz breitbandig in die Nähe der für Antennensysteme für Fahrzeuge vorgeschriebenen genormten Impedanz von Z0= 50 Ohm weitgehend problemfrei gestaltet werden kann. Daraus ergibt sich weiterhin der wirtschaftliche Vorteil, dass ein Anpassnetzwerk zwischen der Antennenanschlussstelle 3 im Fußpunkt der Mehrstruktur-Breitband-Monopolantenne 0 und der weiterführenden Schaltung zumeist entfallen oder zumindest besonders aufwandsarm gestaltet werden kann.

Im Folgenden wird beispielhaft eine Mehrstruktur-Breitband-Monopolantenne 0 nach der Erfindung für die beiden durch eine Frequenzlücke getrennten Frequenzbereiche gemäß dem in Fig. 1 dargestellten Unterband U und dem Oberband O erläutert.

Die erste Struktur der Mehrstruktur-Breitband-Monopolantenne in ihrer flächig gestalteten Grundausführung ist in Fig. 2 dargestellt und ist im Wesentlichen aus einem Teil des Unterband-Monopols 2 zur Abdeckung des Unterbandes U mit einer dafür erforderlichen Antennenhöhe 9 in Kombination mit einem Oberband-Monopol 1 mit der Oberband-Monopolhöhe 8 mit einer gemeinsamen Antennenanschlussstelle 3 gebildet. Zur Vermeidung einer zu großen wirksamen Antennenhöhe 9 im Frequenzbereich des Oberbandes ist der Unterband-Monopol 2 aus im Frequenzbereich des Oberbandes O induktiv hochohmigen ersten Leiterstreifen 15 mit schmaler Streifenleiterbreite 14 in Verbindung mit einer ersten Dachkapazität 10 gestaltet. Letztere ist im Wesentlichen als flächige erste Rechteckstruktur 16 ausgeführt und mit im Vergleich zur Vertikalausdehnung 22 großer Horizontalausdehnung 23 gestaltet.

Figur 3 zeigt die dreidimensionale Mehrstruktur-Breitband-Monopolantenne 0 nach der Erfindung in schwach perspektivischer Darstellung. Sie besteht aus der ersten elektrisch leitenden Struktur wie in Fig. 2, kombiniert mit der weiteren elektrisch leitenden Struktur. Letztere besteht im Wesentlichen aus der weiteren Dachkapazität 38 in Form der weiteren Rechteckstruktur 42 (zur Verdeutlichung gepunktet gekennzeichnet), welche in einem Dachkapazität-Koppelabstand 40 im Wesentlichen parallel zur ersten Rechteckstruktur 16 der ersten Struktur geführt ist und einem mit der weiteren Rechteckstruktur 42 verbundenen, zur leitenden Grundfläche 6 hin verlaufenden weiteren Leiterstreifen 39. Der weitere Leiterstreifen 39 ist in einem Leiterstreifen-Koppel Abstand 41 im Wesentlichen parallel zum ersten Leiterstreifen 15 zur leitenden Grundfläche hin geführt und mit dieser im Grundflächen-Anschlusspunkt 43 leitend verbunden. Zur Erhöhung der Eigeninduktivität der ersten Leiterstreifen 15,15 a und des weiteren Leiterstreifen/s 24 sind mäanderförmige Ausprägungen 24 vorhanden. Durch die Kombination der ersten leitenden Struktur und der weiteren leitenden Struktur ist der Unterbandmonopol 2 vollständig gebildet. Das Bezugszeichen Z bezeichnet wie auch in den anderen Figuren eine durch den Antennenanschlusspunkt 5 verlaufende (vertikale) Zentrumsachse, die insbesondere eine Symmetrieachse der Antenne bildet.

Figur 4 zeigt eine weitere vorteilhafte Ausgestaltung einer Mehrstruktur-Breitband-Monopolantenne 0 nach der Erfindung mit einer ersten elektrisch leitenden Struktur wie in Fig. 3, wobei die vertikal verlaufenden Außenseiten links und rechts der Dreieckstruktur 4 vom zusammenhängenden elektrisch leitenden Zentralteil oberhalb der Spitze des Dreiecks aufgefächert und als Leiterstreifen ausgeführt sind und diese oberhalb der Dreieckstruktur 4 als Leiterstreifen 15 weitergeführt und mit der ersten Rechteckstruktur 16 verbunden sind, wodurch ebenfalls eine Rahmenstruktur 11 gebildet ist. Die weitere Rechteckstruktur 42 der weiteren elektrisch leitenden Struktur ist, wie in Figur 3, im Dachkapazität-Koppel Abstand 40 parallel zur ersten Rechteckstruktur 16 angeordnet und der weitere Leiterstreifen 39 ist im Leiterstreifen-Koppelabstand 41 im Wesentlichen parallel zum ersten Leiterstreifen 41 geführt. Die Darstellung zeigt, dass der Dachkapazität-Koppelabstand 40 und der Leiterstreifen-Koppelabstand 41 auf vorteilhafte Weise unterschiedlich gewählt sein können. Durch Einstellung des Dachkapazität-Koppelabstands 40, des Leiterstreifen-Koppelabstands 41 sowie durch Wahl der Horizontalausdehnung 23a und der vertikalen Ausdehnung 22a der weiteren Dachkapazität 38 wird am Antennenanschluss 5 bzw. an der dort befindlichen koaxialen Steckverbindung Impedanzanpassung ohne zusätzliche elektrische Bauelemente insbesondere auch am unteren Ende des unteren Frequenzbandes U erreicht.

Um die Forderung nach einer möglichst einfachen und wirtschaftlichen Herstellungsweise zu erfüllen, ist sowohl die erste Struktur als auch die weitere Struktur der Mehrstruktur-Breitband-Antenne 0 nach der Erfindung beispielsweise jeweils aus einer elektrisch leitenden Folie 33 als zusammenhängende, elektrisch leitende Struktur in einer im Wesentlichen senkrecht zur leitenden Grundfläche 6 ausgedehnten Ebene verlaufend gestaltet. Hierbei zeigt es sich als besonders vorteilhafte Ausführungsform der Erfindung für die selbsttragenden, elektrisch leitenden Strukturen, die insbesondere jeweils einstückig ausgebildet sind, elektrisch leitendes Blech oder jeweils eine selbsttragende elektrisch leitende Folie zu verwenden, woraus sich für die gesamte Mehrstruktur-Breitband-Monopolantenne 0 eine mechanisch selbsttragende Anordnung der Strukturen herstellen lässt. Diese Strukturen können beispielhaft durch einen Stanzvorgang oder durch einen gesteuerten Schneidevorgang, zum Beispiel durch gesteuertes Laserschneiden hergestellt werden. Hierbei wird sich bei besonders großen Stückzahlen die Herstellung eines Stanzwerkzeugs als wirtschaftlich vorteilhaft erweisen, weil die Antenne durch automatisierte Stanzvorgänge extrem kostengünstig vervielfältigt werden kann. Andererseits kann bei kleineren Stückzahlen das vom Computer gesteuerte Laserschneiden sich als wirtschaftlicher zeigen. Die Herstellung der Mehrstruktur-Breitband-Monopolantenne 0 aus Blech bietet den besonderen Vorteil der metallischen Steifigkeit, welche für die Verwendung als Fahrzeugantenne von besonderer Bedeutung ist. Als besonderer Vorteil dieser flächig gestalteten Struktur ist ihr vernachlässigbarer Windwiderstand zu nennen, wenn sie in vorteilhafter Weise in einer Ebene verlaufend gestaltet ist, deren Normale senkrecht zur Fahrtrichtung des Fahrzeugs orientiert ist.

Entsprechend der zusätzlichen Aufgabenstellung im Hinblick auf die geforderte mechanische Stabilität zur Halterung der ersten Dachkapazität 10 durch schmale erste Leiterstreifen 15, 15 a ist es erfindungsgemäß vorgesehen, diese mechanisch hinreichend steif auszuführen. In einer besonders vorteilhaften Ausführungsform einer aus gestanztem oder geschnittenem Blech ausgeführten Mehrstruktur-Breitband-Monopolantenne 0 nach der Erfindung ist eine Rahmenstruktur 11 zur Erreichung einer besonderen Steifigkeit gestaltet. Dabei ist die Rahmenstruktur 11 in den Fig. 2, 3, 4 für die erste Struktur dargestellt. Die Rahmenstruktur 11 ist jeweils aus zwei in hinreichendem Abstand 13 voneinander geführten schmalen ersten Leiterstreifen 15, 15a, der Grundlinie der flächigen Dreieckstruktur 4 und der flächigen ersten Rechteckstruktur 16 der ersten Dachkapazität 10 gebildet.

In einer weiteren vorteilhaften Ausgestaltung der Erfindung ist in Figur 8 das Beispiel einer Mehrstruktur-Breitband-Monopolantenne 0 mit zwei weiteren Leiterstreifen 39, 39a dargestellt. Beide weitere Leiterstreifen 39, 39a, von denen jeder- einander gegenüberliegend - in der Nähe jeweils eines der seitlichen Enden an die weitere Dachkapazität 38 angeschlossen ist und mit einem Abstand vom Seitenrand der Dreiecksstruktur 4 unter Vermeidung der Überdeckung der Dreiecksstruktur 4 zur leitenden Grundfläche 6 geführt ist, sind am unteren Ende mit der leitenden Grundfläche 6 verbunden. Damit ist ebenfalls eine Rahmenstruktur, bestehend aus den weiteren Leiterstreifen 39,39a und der weiteren Rechteckstruktur 42 gebildet, so dass auch die weitere Struktur mit vorteilhafter Steifigkeit realisiert werden kann.

In einer weiteren vorteilhaften Ausgestaltung der Erfindung besteht die erste elektrisch leitende Struktur aus einem Material besonderer Steifigkeit, beispielsweise aus Blech. Bei Verwendung solcher Materialien kann die Mehrstruktur-Breitband-Monopolantenne 0 mit nur einem ersten Leiterstreifen 15, wie in Fig. 13 dargestellt, gestaltet werden. Im Interesse der mechanischen Stabilität ist für diesen jedoch dann eine größere Streifenleiterbreite 14 vorteilhaft. Zur Gestaltung einer hinreichend großen induktiven Wirkung des ersten Leiterstreifens 15 erweisen sich in der Regel mehrere mäanderförmige Ausprägung 24 als notwendig. Diese Forderungen trifft in Figur 13 ebenso auf den weiteren Leiterstreifen 39 zu, welcher die weitere Rechteckstruktur 42 mit der leitenden Grundfläche 6 verbindet. Zur Umgehung von Problemen der Steifigkeit kann die Antenne in Figur 13 in vorteilhafter Weise als bedruckte Leiterplatte, ähnlich wie in Figur 17 dargestellt, realisiert werden.

Bei einer Mehrstruktur-Breitband-Monopolantenne 0 dieser Art wird zum Beispiel für die Anpassung von Antennensystemen an die für Fahrzeuge vorgeschriebene genormte Impedanz von Z0= 50 Ohm im oben bezeichneten Unterband das VSWR (voltage standing wave ratio) < 3 gefordert. Dieser Wert kann bei einer Antenne nach der Erfindung in ihrer vollständigen Ausführung an der Antennenanschlussstelle 3 bereits mit einer Antennenhöhe 9 von <6 cm grundsätzlich erreicht werden. Die Eigenschaften des Unterband-Monopols 2 sind im Wesentlichen bestimmt durch seine Antennenhöhe 9 und durch die Größe der flächigen erste Dachkapazität 10, deren Horizontalausdehnung 23 mit ca. 5cm wesentlich größer, das heißt etwa mindestens dreimal größer gestaltet sein kann als die Vertikalausdehnung 22. Eine wesentlich größere Vertikalausdehnung 22 vergrößert bei vorgegebener Antennenhöhe 9 zwar den Kapazitätswert der ersten Dachkapazität 10, mindert jedoch die wirksame Höhe des Unterband-Monopols 2, welche im Gegensatz zum Kapazitätswert quadratisch in die Bildung der Frequenzbandbreite des Unterband-Monopols 2 eingeht. Insbesondere zur Erfüllung der Anpassungsforderung mit VSWR<3 bei den tiefsten Frequenzen des Unterbands U ist erfindungsgemäß die Kombination der ersten Struktur mit der weiteren Struktur notwendig. Dies geht besonders eindrucksvoll aus einem Vergleich der Impedanzen an der Antennenanschlussstelle 3 der Mehrstruktur-Breitband-Monopolantenne 0 in Figur 4 und der singulär stehenden ersten Struktur in Figur 6 hervor. Die entsprechenden Frequenzverläufe der Impedanzen sind für den Frequenzbereich des Unterbands U in den Figuren 5b und 7b dargestellt. Bei der niedrigsten Frequenz von 700 MHz ist der Realteil der Impedanz (bezogener Wert = 0,18) der singulär stehenden ersten Struktur bei einem hohen negativen Imaginärteil extrem niedrig, so dass sich hierfür der vollkommen inakzeptable VSWR-Wert von 12 ergibt. Im Gegensatz hierzu ist der Realteil der Impedanz in Figur 5b mit dem hohen bezogenen Wert von etwa 3 bei kleinem Imaginärteil gegeben. Der VSWR-Wert beträgt in diesem Beispiel etwa 3,5. Des Weiteren zeigt der Impedanzverlauf in Figur 5b die Tendenz der Umschlingung des Anpassungspunkts, wodurch die wesentlich größere Bandbreite im Unterband U begründet ist. Damit ist gezeigt, dass mit Hilfe der erfindungsgemäßen kapazitiven Kopplung der Dachkapazitäten in Verbindung mit der Kopplung der Leiterstreifen zwischen der ersten Struktur und der weiteren Struktur die erwünschte Verbesserung der Impedanz an der Antennenanschlussstelle 3 der ersten Struktur im Hinblick auf die Impedanz-Anpassung und deren Bandbreite gegeben ist. Im Hinblick auf die Gestaltung einer möglichst großen Bandbreite in diesem Frequenzbereich sind die Antennenhöhe 9 und die Größe der ersten Rechteckstruktur 16 mit ihrer Horizontalausdehnung 23 und ihrer vertikalen Ausdehnung 22 von ausschlaggebender Bedeutung. Hierbei ist es wesentlich, bei gegebener Antennenhöhe 9 die vertikale Ausdehnung 22 optimal zu wählen. Hieraus folgt auch, dass die Ausdehnungen der weiteren Rechteckstruktur 42 in der Regel kleiner zu wählen sind als die Ausdehnungen der ersten Rechteckstruktur 16, um in diesem Frequenzbereich optimale Impedanzanpassung am Antennenanschlusspunkt 3 zu erzielen. Der Dachkapazität-Koppelabstand 40 kann dabei sehr klein sein und sollte einen Wert von λ/30 bei der niedrigsten Frequenz des Unterbands U nicht überschreiten. Der Unterband-Monopol 2 der Mehrstruktur-Breitband-Monopolantenne 0 ist somit durch die beschriebene erfindungsgemäße Kombination der ersten Struktur mit der weiteren Struktur mit seiner Antennenanschlussstelle 3 an der ersten Struktur gebildet. Nur auf diese Weise ist es möglich die hohen Anpassungsforderungen im gesamten Unterband U ohne Einsatz von konzentrierten Bauelementen in einem Anpassnetzwerk zu erfüllen.

Aus diesem Vergleich zwischen der Antenne nach der Erfindung in Figur 4 und der singulär stehenden ersten Struktur in Figur 6 geht gleichermaßen hervor, dass sich die Tendenz der größeren Bandbreite im Falle der Mehrstruktur-Breitband-Monopolantenne 0 auch im Oberband O bestätigt, denn der Impedanz -Verlauf in Figur 5c der Antenne in Figur 4 umschlingt den Anpassungspunkt an der Antennenanschlussstelle 3 mit größerer Bandbreite als der Impedanz-Verlauf in Figur 7c der singulär stehenden ersten Struktur in Figur 6.

Besonders gute Anpassungswerte wurden beispielhaft mit einer Mehrstruktur-Breitband-Monopolantenne 0 nach der Erfindung im Frequenzbereich des Unterbands U durch die erfindungsgemäße Kombination der ersten und der weiteren Struktur erzielt. Wie in Figur 5d dargestellt, wurde bei einer Antennenhöhe 9 von nur 52 mm (das ist bei 700MHz eine relative Antennenhöhe von 12 %) und bei einer Horizontalausdehnung 23 der ersten Dachkapazität 10 von nur 30mm der häufig geforderte Bedingung von VSWR<3 im gesamten Unterband U erfüllt. Die diesem VSWR-Verlauf entsprechende Impedanzkurve in Figur 5e liegt im gesamten Frequenzbereich zwischen 700 MHz und 960 MHz innerhalb des dargestellten Kreises für VSWR = 3

Die elektrisch leitenden Strukturen können in einer vorteilhaften Ausführungsform der Erfindung auch durch die metallische Beschichtung einer dielektrischen Platte, also einer Leiterplatte, gewählt werden. Hierbei ist jedoch zu beachten, dass ein aus wirtschaftlichen Gründen in Betracht kommendes Material für die Leiterplatte im Dezimeterwellenbereich verlustbehaftet ist, so dass erfindungsgemäß vorgesehen sein kann, die Struktur der Mehrstruktur-Breitband-Monopolantenne 0 auf die Leiterplatte auf an sich bekannte Weise zu drucken, diese jedoch etwa gemäß den Umrissen der Mehrstruktur-Breitband-Monopolantenne 0 mit geringfügigem Überstand zu beschneiden, um den Verlauf elektrischer Feldlinien in der verlustbehafteten dielektrischen Platte möglichst klein zu halten. Diese Form der gedruckten Darstellung leitender Strukturen ist insbesondere bei komplizierter geometrischer Struktur der Mehrstruktur-Breitband-Monopolantenne 0 vorteilhaft, weil die Schnittlinien weniger fein der geometrischen Struktur folgend gestaltet werden können und deshalb ein weniger aufwändiges Stanzwerkzeug bedingen. Die Eigenschaft des oben beschriebenen kleinen Dachkapazität-Koppelabstands 40 einer Antenne nach der Erfindung ermöglicht die vorteilhafte Realisierung einer Mehrstruktur-Breitband-Monopolantenne 0 nach der Erfindung, wie in Fig. 17 dargestellt, auf einer Leiterplatte wobei die erste elektrisch leitende Struktur durch metallische Beschichtung 33 auf einer ersten Seite einer Leiterplatte und die weitere elektrisch leitende Struktur auf der zweiten Seite dieser Leiterplatte gegeben ist und die Antennenanschlussstelle 3 der Mehrstruktur-Breitband-Monopolantenne 0 am unteren Ende der Leiterplatte vorzugsweise als eine koaxiale Steckverbindung 44 mit Masseanschlusspunkt 7 als koaxialer Stecker-Außenleiter 45 mit Anschluss an die leitende Grundfläche 6 und mit Grundflächen-Anschlusspunkt 43 an der leitenden Grundfläche 6 ausgeführt ist. Die Eigenschaft des kleinen Dachkapazität-Koppelabstands 40 einer Antenne nach der Erfindung ermöglicht weiterhin die vorteilhafte Realisierung der ersten und der weiteren Struktur zusammen auf ein und derselben Seite einer Leiterplatte zu realisieren. Beide Strukturen können zum Beispiel auch auf nur einer Seite einer Leiterplatte durch Gestaltung von interdigitalen Strukturen für die Realisierung der ersten Dachkapazität 10 und der weiteren Dachkapazität 38, welche kammartig ineinandergreifen, realisiert werden, um so die nötige kapazitive Kopplung zwischen den beiden Dachkapazitäten herzustellen.

Die Bildung des Oberband-Monopols 1 ist im Wesentlichen durch die flächige Dreieckstruktur 4 der ersten Struktur gegeben, sofern die induktive Wirkung der ersten Leiterstreifen 15 mit schmaler Streifenleiterbreite 14 zur Abtrennung von Funksignalen im Oberband O von der ersten Dachkapazität 10 hinreichend groß ist. Dies ist bei einer Streifenleiterbreite von kleiner oder gleich 7 mm in der Regel gegeben. Zur Erhöhung dieser abtrennenden Wirkung kann erfindungsgemäß vorgesehen sein, die erste Leiterstreifen 15 mit mäanderförmigen Ausprägungen 24 zu versehen. Naturgemäß ist die funktionelle Unterteilung der Mehrstruktur-Breitband-Monopolantenne 0 in den Unterband-Monopol 2 und den Oberband-Monopol 1 nicht streng zu sehen. Vielmehr ist der Übergang zwischen den Wirkungen fließend und die Unterteilung als Beschreibung für die hauptsächlichen Wirkungen in den beiden Frequenzbereichen zu verstehen. Die Wirkungsweise des über der leitenden Grundfläche 6 befindlichen Oberband-Monopols 1 ist im Wesentlichen durch die Gestaltung der flächigen Dreieckstruktur 4 gegeben. Im Interesse eines besonders breitbandigen Verhaltens ist bei diesem Ausführungsbeispiel eine auf der Spitze stehende flächige Dreieckstruktur 4 mit Dreieck-Öffnungswinkel 12 vorgesehen, deren Spitze mit dem Antennenanschlusspunkt 5 verbunden ist. Durch diesen ist zusammen mit dem Masse-Anschlusspunkt 7 auf der leitenden Grundfläche 6 die Antennenanschlussstelle 3 für die Mehrstruktur-Breitband-Monopolantenne 0 gebildet. Die Höhe der Grundlinie der flächigen Dreieckstruktur 4 über der leitenden Grundfläche 6 bildet im Wesentlichen die wirksame Oberband-Monopol-Höhe 8, durch welche das Frequenzverhalten des Oberband-Monopols 1 wesentlich bestimmt ist. Aus Gründen des vertikalen Strahlungsdiagramms für die Kommunikation mit terrestrischen Sende-und Empfangsstellen sollte die Oberband-Monopolhöhe 8 bei der oberen Frequenzgrenze des Oberbands nicht größer sein als etwa 1/3 der Freiraumwellenlänge bei dieser Frequenz. Als Dreieck-Öffnungswinkel 12 haben sich Werte zwischen 30 und 90 Grad als günstig erwiesen. Die dadurch entstandene breitbandig wirkende Dreieckstruktur ermöglicht es zum Beispiel, die häufig gestellte Forderung für die Impedanzanpassung im Fußpunkt bei einem Wert von VSWR<3-3,5 im Frequenzbereich des Oberbandes O zu erfüllen.

Zur Feinabstimmung des Zusammenwirkens zwischen dem Unterband-Monopol 2 und dem Oberband-Monopol 1 ist es in einer vorteilhaften Ausführung der Erfindung vorgesehen, ein Schaltelement mit der Wirkungsweise eines Parallel-schwingkreises 28 in die ersten Leiterstreifen 15 einzubringen. Dieser Parallelschwingkreis dient zur Unterstützung der frequenzselektiven Trennung des Unterband-Monopols 2 von Signalen im Oberband. Erfindungsgemäß umfasst der Parallelschwingkreis 28, wie in Fig. 10 dargestellt, jeweils eine als Interdigitalstruktur 26 ausgeführte Parallelkapazität 27 und eine als Streifenleiter ausgeführte Parallelinduktivität 28. Auch dieses Schaltelement kann beispielhaft aus Blech gestanzt oder geschnitten über die ersten Leiterstreifen 15, 15a bzw. über die weiteren Leiterstreifen 39, 39a in die Gestaltung der mechanisch selbsttragenden Mehrstruktur-Breitband-Monopolantenne 0 bzw. bei einer auf einer Leiterplatte aufgebrachten Antenne nach der Erfindung einbezogen werden (siehe Figur 11).

Bei Vorhandensein einer konzentrisch zur Antennenanschlussstelle 3 angeordneten ringförmigen Satellitenempfangsantenne 25 wird erfindungsgemäß vorgeschlagen, zur Verbesserung der elektromagnetischen Entkopplung die Dreieckstruktur 4 durch in der Dreiecksebene fächerartig angeordnete und in der Spitze zusammenlaufende streifenförmige Lamellen 20 zu gestalten und sowohl die erste Rechteckstruktur 16 als auch die weitere Rechteckstruktur 42 im Wesentlichen durch vertikal elektrisch leitend voneinander getrennt verlaufende, jedoch an ihrem oberen Ende über einen verbleibenden Streifen 31 zusammenhängende streifenförmige Dachlamellen 19, 19a, 19b auszubilden, wie es in Figur 13 für die Antenne nach der Erfindung und in Figur 12 für die ausschließlich erste Struktur dargestellt ist.

Zur weiteren Verbesserung der Frequenzbandbreite des Oberband-Monopols 1 wird in einer vorteilhaften Ausgestaltung der Erfindung für diesen eine dreidimensionale Struktur vorgesehen, welche aus der zweidimensionalen Struktur in der Weise gebildet ist, dass anstelle der flächigen Dreieckstruktur 4 eine etwa kegelförmige Struktur angestrebt wird. Die Form eines derartigen Monopols ist in Fig. 14 anhand des kegelförmigen Monopols 18 mit elektrisch leitenden Mantelflächen angedeutet. Dabei soll die wirtschaftlich vorteilhafte Herstellbarkeit aus gestanztem oder geschnittenem Blech beibehalten bleiben. Erfindungsgemäß ist es deshalb vorgesehen, die flächige Dreiecksstruktur 4 durch in der unteren Dreiecksspitze fächerartig zusammen laufende streifenförmige Lamellen 20, wie in den Figuren 9, 12, 13 auszuführen. Durch Auswinkeln der Lamellen 20 derart, dass diese auf der Mantelfläche eines auf der Spitze stehenden Kegels liegen, werden diese zu Kegel-Lamellen 30 und der kegelförmige Monopol 18 in Fig. 14 wird im Hinblick auf seine Wirkung als Oberband-Monopol 1 nachgebildet. Dies ist in Fig. 15 detailliert dargestellt und ebenso gemäß der Schnittangabe A-A' in Fig. 16 als Draufsicht ersichtlich. In Fig. 16 ist der in Fig. 15 angedeutete Kegelquerschnitt elliptisch und somit der Kegel-Öffnungswinkel 17a (Fig. 15) in x-Richtung aufgrund der Anforderungen im Hinblick auf die aerodynamischen Eigenschaften der Antenne kleiner gewählt als der Kegel-Öffnungswinkel 17 in Fahrtrichtung des Fahrzeugs (y-Richtung).

Aufgrund der knappen Bauräume besteht bei Fahrzeugantennen die wesentliche Anforderung nach Kleinheit und insbesondere auch danach, den Grundriss der Antenne zu minimieren. Insbesondere für Satellitenfunkdienste und Antennen für andere Funkdienste auf engem Raum ist dabei die Verformung des Richtdiagramms der Satellitenantenne aufgrund der Strahlungskopplung zwischen den Antennen problematisch. Diese Problematik besteht auch dann, wenn - wie in den Figuren 9, 12, 13, 15 - mindestens eine konzentrisch zur Antennenanschlussstelle 3 einer Mehrstruktur-Breitband-Monopolantenne 0 angeordnete ringförmige Satellitenempfangsantenne 25 vorhanden ist. Für diese besteht z. B. nach dem Standard des Satellitenrundfunks SDARS im Zenitwinkelbereich (Winkel gegenüber die z-Achse) z.B. zwischen 0 und 60 Grad die strenge Forderung nach einem Antennengewinn, welcher je nach Betreiber für zirkulare Polarisation von konstant z.B. 2 dBi bzw. z.B. 3 dBi bei einer azimutalen Schwankung von weniger als 0,5 dB beträgt. In diesem Zusammenhang ist die Gestaltung der Dreieckstruktur 4 aus an der Spitze fächerartig zusammenlaufenden Lamellen 20, wie in Fig. 9, günstiger als eine geschlossene flächige Dreieckstruktur 4 zum Beispiel gemäß Fig. 3. Dieser Vorteil der geringen Beeinflussung der Strahlungseigenschaften der Satellitenempfangsantenne 25 ist bei der Gestaltung des Oberband-Monopols 1 aus Kegel-Lamellen 30 besonders ausgeprägt. Durch Vermeidung von Ringströmen, welche von den Strömen auf der Satellitenantenne 25 auf einem leitfähigen Kegelmantel des Oberband-Monopols 1 durch Strahlungskopplung der beiden Antennen hervorgerufen werden, ist bei Gestaltung des Kegelmantels aus Kegel-Lamellen 30 der Oberband-Monopol 1 praktisch ohne Einfluss auf die Strahlungseigenschaften der Satellitenempfangsantenne 25.

Um auch die elektromagnetische Entkopplung zwischen der Satellitenempfangsantenne 25 und der die erste Dachkapazität 10 bildenden flächigen ersten Rechteckstruktur 16 des Unterband-Monopols 2 zu vervollkommnen, kann diese erfindungsgemäß im Wesentlichen durch vertikal elektrisch leitend voneinander getrennt verlaufende, jedoch an ihrem oberen Ende über einen verbleibenden Streifen 31 zusammenhängende streifenförmige Dachlamellen 19, wie in den Fig. 13 und 14 für eine Antenne nach der Erfindung sowohl für die erste Rechteckstruktur 16 als auch die weitere Rechteckstruktur 42 dargestellt, ausgeführt werden. Dabei sollte deren Streifenbreite 21 jeweils nicht größer sein als ⅛ der Freiraumwellenlänge der höchsten Frequenz im Oberband.

Figur 19 zeigt ein vorteilhaftes Beispiel einer Mehrstruktur-Breitband-Monopolantenne 0 nach der Erfindung wie in Fig. 13, wobei die streifenförmigen Lamellen 20 aus der y-z-Ebene der flächigen Dreiecksstruktur 4 aufgeteilt in Richtung der positiven x-Achse (Lamellen 20a) und der negativen x-Achse-Achse (Lamellen 20 b) jeweils um den Auslenkwinkel 49 ausgewinkelt sind, so dass der Oberband-Monopol 1 durch diese Lamellen im Wesentlichen durch zwei auf der Spitze stehende Dreieckstrukturen 4a und 4b gebildet ist und wobei alle Lamellen 20a, 20b mit ihren unteren Enden in den Dreieckspitzen im Antennenanschlusspunkt 5, zusammen mit dem unteren Ende des im Zentrum der Anordnung positionierten ersten Leiterstreifens 15 vereint sind. Die Flächennormalen dieser Dreiecke liegen somit im Wesentlichen in der x-z-Ebene, d.h. in derselben Ebene wie die Flächennormalen der ersten Rechteckstruktur 16 und der weiteren Rechteckstruktur 42. Dadurch ist eine räumliche Antennenstruktur mit größerer Frequenzbandbreite im Oberband O gebildet. Bezüglich der Impedanzanpassung können anstelle der aus Lamellen gebildeten Dreieckstrukturen auch zusammenhängend leitende Dreiecksflächen 4a, 4b gestaltet werden. Der erste Leiterstreifen 15 und der weitere Leiterstreifen 39 sind vereinfacht als gerade Leiterstreifen dargestellt und können in der Realisierung mäanderförmige Ausprägungen wie in den Figuren 13 und 18 enthalten. Die Flächennormalen der Rechteckstrukturen der ersten Dachkapazität 10 und die der weiteren Dachkapazität 38 weisen in x-Richtung.

Häufig ist es vorgesehen, eine Mehrstruktur-Breitband-Monopolantenne 0 unter einer Abdeckhaube 32, aus Plastikmaterial unterzubringen, wie es in Fig. 20 mit Sicht quer zur Fahrtrichtung (x-Richtung) und in Fig. 21 mit Sicht in Fahrtrichtung (Fahrtrichtung = y-Richtung) dargestellt ist. Hierbei ermöglicht die in Fig. 21 sichtbare Ausdehnung der Abdeckhaube 32 quer zur Fahrtrichtung die Möglichkeit einer weiteren räumlichen Gestaltung der ursprünglich flächenhaft hergestellten Mehrstruktur-Breitband-Monopolantenne 0 mit den Vorteilen der Vergrößerung der Bandbreiten beider Monopole 1 und 2. Dies drückt sich durch eine bessere Gestaltbarkeit der Antennenimpedanz im Hinblick auf den VSWR-Wert an der Antennenanschlussstelle 3 aus. Dadurch ist die Möglichkeit gegeben, auf ein Anpassnetzwerk weitgehend verzichten zu können.

Fig. 20 zeigt die Einbausituation einer Mehrstruktur-Breitband-Monopolantenne 0 nach der Erfindung gemäß Figur 19 auf der Außenhaut eines Fahrzeugs unter einer Abdeckhaube 32 in schwach perspektivischer Darstellung mit Blick auf die Antenne etwa aus der x-Richtung, also quer zur Fahrtrichtung (Fahrtrichtung = y-Richtung) dargestellt. Die schwarz unterlegten und mit a) gekennzeichneten Leiterteile - das sind die Lamellen 20a - sind aus der y-z-Ebene der flächigen Dreiecksstruktur 4 in Richtung der x-Achse ausgewinkelt und entsprechend sind die Lamellen 20b in Richtung der negativen x-Achse ausgewinkelt, wodurch die räumliche Antennenstruktur für den Oberband-Monopol 1 gebildet ist.

In Analogie zur Gestaltung eines Kegels mit elliptischem Querschnitt durch entsprechende Auslenkung der Lamellen 20, 20a, 20b des Oberband-Monopols 1 in Fig. 14 und Figur 15 können in einer weiteren vorteilhaften Ausgestaltung der Erfindung die Lamellen 20, 20a, 20b etwa der inneren Berandung der Abdeckhaube 32 folgend ausgewinkelt werden. Das heißt, die in der unteren Dreiecksspitze zusammenlaufenden streifenförmigen Lamellen 20, 20a, 20b des Oberband-Monopols 1 werden aus der Ebene der flächigen Dreiecksstruktur 4 aufeinanderfolgend in der Weise ausgebogen, dass sie in der Projektion auf eine zur Fahrtrichtung quer liegenden Ebene etwa V- förmig angeordnet sind. Dabei sind die Lamellen 20 in der Weise ausgewinkelt, dass die in Fig. 20 schwarz ausgefüllt gekennzeichneten Lamellen 20a in x- Richtung und die weiß ausgefüllt gekennzeichneten Lamellen 20b in negativer x- Richtung gegensinnig ausgelenkt sind, so dass die in der Projektion in Fig. 21 sichtbare V-förmige Struktur gegeben ist. Auch hier dient diese Maßnahme zur Vergrößerung der Frequenzbandbreite des Oberband-Monopols 1 mit dem damit verbundenem Vorteil bei der Realisierung der Impedanzanpassung im Antennenfußpunkt.

Generell ist zu beobachten, dass die erfindungsgemäße räumliche Gestaltung ausgehend von der beschriebenen zweidimensionalen Gestaltung der erfindungsgemäßen Monopolantenne 0 bezüglich der Problematik der Impedanzanpassung über große Frequenzbereiche zusätzlich vorteilhaft ist. Mit der vorliegenden Erfindung ist somit der besondere Vorteil verbunden, dass diese räumlich gestaltete Antenne aus einer flächigen elektrisch leitenden Struktur (Blech oder Folie) gestanzt oder geschnitten und durch einfaches anschließendes Biegen, wie oben beschrieben, gestaltet werden kann.

Insbesondere die Einbausituation einer Mehrstruktur-Breitband-Monopolantenne 0 nach der Erfindung - ähnlich wie in Figur 20 - jedoch mit Blick auf die Anordnung in Fahrtrichtung (Fahrtrichtung = y-Richtung) zeigt in Fig. 21 insgesamt die vorteilhafte Ausgestaltung der Erfindung als räumliche Antenne. Die ästhetische Forderung nach einer sich nach unten hin erweiternden Abdeckhaube 32 bietet die Möglichkeit der Nutzung dieses Raumes im Interesse der Erzielung einer größeren Bandbreite für den Oberband-Monopol 1. Durch geeignete Wahl des Auslenkwinkels 49 sowie die Länge der Lamellen 20a, 20b kann der Impedanzverlauf im Oberband O entsprechend der Forderung nach VSWR<3 gestaltet werden.

In Fig. 22 ist eine vorteilhafte Weiterbildung der Mehrstruktur-Breitband-Monopolantenne 0 in Figur 19 dargestellt. Hierbei besteht der Oberband-Monopol 1 aus zwei auf der Spitze stehenden und in positive bzw. negative x-Richtung jeweils um den auf die Richtung der z-Achse bezogenen Auslenkwinkel 49 ausgewinkelten Dreiecken 4a und 4b wie in Figur 19, jedoch mit symmetrisch zum ersten Leiterstreifen 15 in x-Richtung um die Versetzungslänge 50 versetzten Dreieck-Spitzen. Die Dreieck-Spitzen sind über einen kurzen, mit kleinem Grundflächen-Abstand 51 über der leitenden Grundfläche 6 parallel zur x-Achse geführten Verbindungsleiter 48 miteinander und mit dem ersten Leiterstreifen 15 im Verzweigungspunkt 47 verbunden. Von Letzterem ausgehend ist der Antennenanschlusspunkt 5 gebildet. Durch geeignete Wahl der Versetzungslänge 50 sowie des Auslenkwinkels 49 und der Länge der Lamellen 20a und 20b in Verbindung mit der kapazitiven Wirkung des im Grundflächen-Abstand 51 von einigen Millimetern über der Grundfläche 6 geführten Verbindungsleiters 48 sind die notwendigen Freiheitsgrade für die Einstellung der Impedanzanpassung über den gesamten Frequenzbereich des Oberband O gegeben.

In einer weiteren vorteilhaften Anwendung einer Mehrstruktur-Breitband-Monopolantenne 0 nach der Erfindung ist diese durch eine weitere, zu dieser gleichen Mehrstruktur-Breitband-Monopolantenne auf an sich bekannte Weise zu einem Dipol ergänzt. Dabei wird das Spiegelbild der Mehrstruktur-Breitband-Monopolantenne 0 an der leitenden Grundfläche 6 unter deren Wegfall durch diese weitere Mehrstruktur-Breitband-Monopolantenne in der Weise ersetzt, dass ein zur Ebene der leitenden Grundfläche 6 symmetrischer Dipol gegeben ist. Dabei ist die symmetrische Antennenanschlussstelle dieses Dipols zwischen dem Antennenanschlusspunkt 5 der Mehrstruktur-Breitband-Monopolantenne 0 und dem - diesem entsprechenden - an der leitenden Grundfläche 6 gespiegelten Antennenanschlusspunkt 5 gebildet. Auf analoge Weise ist das freie Ende eines weiteren Leiterstreifens mit dem freien Ende seines Spiegelbilds verbunden.

In einer weiteren vorteilhaften Anwendung einer Mehrstruktur-Breitband-Monopolantenne 0 nach der Erfindung ist zur Unterstützung der Impedanzanpassung am unteren Frequenzende des Unterbandes ein an seinem oberen Ende mit der ersten Dachkapazität 10 verbundener und zur leitenden Grundfläche 6 hin verlaufender Koppelleiter 35 vorhanden, welcher an seinem unteren Ende mit der leitenden Grundfläche 6 verkoppelt ist. Dieser Koppeleiter 35 ist in Fig. 18 dargestellt und ergänzt den Unterband-Monopol 2 in der Weise, dass es möglich ist, die Impedanzanpassung an der Antennenanschlussstelle 3, am unteren Frequenzende des Unterbandes zu verbessern. Durch Gestaltung der Koppelleiterbreite 37 bzw. durch teilweise mäanderförmige Ausprägung 24 des Koppelleiters 35 kann dessen induktive Wirkung an die Erfordernisse für die Impedanzanpassung (z.B. VSWR<3 bzw. <3,5) geeignet eingestellt werden. Bei hinreichend induktiv hochohmiger Ausführung des Koppleiters 35 ist dieser im Frequenzbereich des Oberband-Monopols 1 in der Weise unwirksam, dass dessen Strahlungseigenschaften dadurch nicht beeinträchtigt werden. Hierbei ist es vielfach vorteilhaft, die Verkopplung des Koppelleiters 35 mit der leitenden Grundfläche 6 an seinem unteren Ende galvanisch bzw. kapazitiv herzustellen. Insbesondere bei besonders kleiner Antennenhöhe 9 kann die Impedanzanpassung noch dadurch verbessert werden, dass diese Verkopplung des Koppelleiters 35 mit der leitenden Grundfläche 6 über ein zweipoliges Koppelnetzwerk 36, bestehend aus Blindelementen (in Fig. 18 nicht näher dargestellt), erfolgt. In einem Sonderfall kann es auch vorteilhaft sein, das Koppelnetzwerk 36 geringfügig verlustbehaftet zu gestalten, um am unteren Frequenzende des Unterbandes einen bestimmten VSWR-Wert unter Inkaufnahme möglichst kleiner Strahlungsverluste einzuhalten.

Zur Prüfung des Anschlusses einer Antenne über die Antennenzuleitung wird in der Fahrzeugtechnik an der Antennenanschlussstelle ein vorgegebener Gleichstromwiderstandswert, häufig etwa bis zu 1000 Ohm gefordert. Um dieser Forderung gerecht zu werden, kann erfindungsgemäß vorgesehen sein, zwischen der ersten Struktur und der weiteren Struktur, vorzugsweise zwischen der leitenden Rechteckstruktur 16 und der weiteren Rechteckstruktur 42 zum Zwecke der Anschlussprüfung der Antenne einen hochohmigen Prüfleiter mit einem hierfür geforderten Gleichstromwiderstand zu schalten. Um die Funktion der erfindungsgemäßen Antenne durch diese Maßnahme nicht zu beeinträchtigen, ist dieser Prüfleiter sowohl im Unterband U als auch im Oberband O hinreichend hochohmig zu gestalten. Vorzugsweise sind hierfür begrenzt elektrisch leitfähige, zwischen die beiden Dachkapazitäten einzubringende Kunststoffmaterialien vorgesehen.

### Liste der Bezeichnungen

Mehrstruktur-Breitband-Monopolantenne 0
Oberband-Monopol 1
Unterband-Monopol 2
Antennenanschlussstelle 3
Dreieckstruktur 4, 4a, 4b
Antennenanschlusspunkt 5
leitende Grundfläche 6
Masse-Anschlusspunkt 7
Oberband-Monopol-Höhe 8
Antennenhöhe 9
Erste Dachkapazität 10
Rahmenstruktur 11
Dreieck-Öffnungswinkel 12
Abstand 13
Streifenleiterbreite 14
erste Leiterstreifen 15, 15a, 15b
erste Rechteckstruktur 16
Kegel-Öffnungswinkel in y-Richtung 17
Kegel-Öffnungswinkel in x-Richtung 17a
kegelförmiger-Monopol 18
Dachlamelle 19
streifenförmige Lamellen 20, 20a, 20b
Streifenbreite 21
Vertikalausdehnung 22
Horizontalausdehnung 23
mäanderförmige Ausprägung 24
ringförmige Satellitenempfangsantenne 25
Interdigitalstruktur 26
Parallelkapazität 27
Parallelinduktivität 28
Parallelschwingkreis 29
Kegel-Lamelle 30, 30a, 30b
verbleibender Streifen 31
Abdeckhaube 32
elektrisch leitende Folie 33
Koppelleiter 35
Koppelnetzwerk 36
Koppelleiterbreite 37
weitere Dachkapazität 38
weiterer Leiterstreifen 39, 39a
Dachkapazität-Koppelabstand 40
Leiterstreifen-Koppelabstand 41
weitere Rechteckstruktur 42
Grundflächen-Anschlusspunkt 43
koaxiale Steck Verbindung 44
koaxialer Stecker-Außenleiter 45
zusätzlicher Masse-Anschluss 46
Verzweigungspunkt 47
Verbindungsleiter 48
Auslenkwinkel 49
Versetzungslänge 50
Grundflächen-Abstand 51
Zentrumsachse Z

## Patentansprüche

1. Vertikale Breitband-Monopolantenne für Fahrzeuge für zwei durch eine Frequenzlücke getrennte Frequenzbänder, nämlich ein Unterband (U) für niedrigere Frequenzen und ein Oberband (O) für höhere Frequenzen, beide im Dezimeterwellenbereich gelegen, für Senden und/oder Empfang mit terrestrisch ausgestrahlten vertikal polarisierten Funksignalen über einer im Wesentlichen horizontalen leitenden Grundfläche (6) als Fahrzeugmasse mit einer im Monopol-Fußpunkt befindlichen Antennenanschlussstelle (3), umfassend folgende Merkmale:
- die Breitband-Monopolantenne (0) ist aus einer ersten und einer weiteren elektrisch leitenden Struktur gestaltet, die jeweils über der Grundfläche (6) im Wesentlichen senkrecht zu dieser orientiert sind,
- die erste elektrisch leitende Struktur umfasst am unteren Ende der Breitband-Monopolantenne mindestens eine auf einer Spitze stehende Dreieckstruktur (4) mit im Wesentlichen horizontal orientierter Grundlinie, deren Spitze einen Antennenanschlusspunkt (5) der Antennenanschlussstelle (3) bildet,
- die erste elektrisch leitende Struktur umfasst angrenzend an das obere Ende der Breitband-Monopolantenne darunter eine im Wesentlichen als erste Rechteckstruktur (16) ausgeführte erste Dachkapazität (10),
- die Dreieckstruktur (4) und die erste Rechteckstruktur (16) sind durch mindestens einen ersten Leiterstreifen (15, 15a, 15b) zur Abtrennung von Funksignalen im Oberband (O) induktiv hochohmig verbunden,
- die weitere elektrisch leitende Struktur umfasst eine im Wesentlichen parallel zur ersten Rechteckstruktur geführte weitere Dachkapazität (38), die als weitere flächige Struktur gestaltet ist, an die erste Dachkapazität (10) kapazitiv angekoppelt ist, und insbesondere im Wesentlichen als Rechteckstruktur (42) ausgebildet ist,
- die weitere elektrisch leitende Struktur umfasst mindestens einen weiteren, zur Abtrennung von Funksignalen im Oberband (O) induktiv hochohmigen Leiterstreifen (39, 39a), der mit der weiteren flächigen Struktur (42) verbunden, zur leitenden Grundfläche (6) verlaufend und mit dieser an seinem unteren Ende leitend verbunden ist,
- wobei die Dreieckstruktur (4) durch in der Dreiecksebene fächerartig angeordnete und in der Spitze zusammenlaufende streifenförmige Lamellen (20, 20a, 20b, 30, 30a, 30b) gestaltet ist.

2. Vertikale Breitband-Monopolantenne für Fahrzeuge für zwei durch eine Frequenzlücke getrennte Frequenzbänder, nämlich ein Unterband (U) für niedrigere Frequenzen und ein Oberband (O) für höhere Frequenzen, beide im Dezimeterwellenbereich gelegen, für Senden und/oder Empfang mit terrestrisch ausgestrahlten vertikal polarisierten Funksignalen über einer im Wesentlichen horizontalen leitenden Grundfläche (6) als Fahrzeugmasse mit einer im Monopol-Fußpunkt befindlichen Antennenanschlussstelle (3), umfassend folgende Merkmale:
- die Breitband-Monopolantenne (0) ist aus einer ersten und einer weiteren elektrisch leitenden Struktur gestaltet, die jeweils über der Grundfläche (6) im Wesentlichen senkrecht zu dieser orientiert sind,
- die erste elektrisch leitende Struktur umfasst am unteren Ende der Breitband-Monopolantenne eine auf einer Spitze stehende Kegelstruktur (4) mit im Wesentlichen horizontal orientierter Grundlinie, deren Spitze einen Antennenanschlusspunkt (5) der Antennenanschlussstelle (3) bildet,
- die erste elektrisch leitende Struktur umfasst angrenzend an das obere Ende der Breitband-Monopolantenne darunter eine im Wesentlichen als erste Rechteckstruktur (16) ausgeführte erste Dachkapazität (10),
- die Kegelstruktur (4) und die erste Rechteckstruktur (16) sind durch mindestens einen ersten Leiterstreifen (15, 15a, 15b) zur Abtrennung von Funksignalen im Oberband (O) induktiv hochohmig verbunden,
- die weitere elektrisch leitende Struktur umfasst eine im Wesentlichen parallel zur ersten Rechteckstruktur geführte weitere Dachkapazität (38), die als weitere flächige Struktur gestaltet ist, an die erste Dachkapazität (10) kapazitiv angekoppelt ist, und insbesondere im Wesentlichen als Rechteckstruktur (42) ausgebildet ist,
- die weitere elektrisch leitende Struktur umfasst mindestens einen weiteren, zur Abtrennung von Funksignalen im Oberband (O) induktiv hochohmigen Leiterstreifen (39, 39a), der mit der weiteren flächigen Struktur (42) verbunden, zur leitenden Grundfläche (6) verlaufend und mit dieser an seinem unteren Ende leitend verbunden ist,
- wobei die Kegelstruktur (4) durch in einer Dreiecksebene fächerartig angeordnete und in der Spitze zusammenlaufende streifenförmige Lamellen (30, 30a, 30b) gestaltet ist, die in der Weise aus der Dreiecksebene ausgewinkelt sind, dass sie im Wesentlichen auf der Mantelfläche eines auf der Spitze stehenden Kegels mit kreisrundem oder elliptischem Querschnitt verlaufen.

3. Breitband-Monopolantenne (0) nach Anspruch 1 oder 2,
**dadurch gekennzeichnet, dass**
die erste elektrisch leitende Struktur mindestens zwei beabstandete erste Leiterstreifen (15, 15a) aufweist, wodurch eine Rahmenstruktur (11), umfassend die Dreieckstruktur (4) oder die Kegelstruktur, die erste Rechteckstruktur (16) und den ersten Leiterstreifen (15), gebildet ist.

4. Breitband-Monopolantenne (0) nach zumindest einem der Ansprüche 1 oder 3, **dadurch gekennzeichnet, dass**
der Innenwinkel (12) an der Spitze der Dreieckstruktur (4) etwa zwischen 30 und 90 Grad beträgt.

5. Breitband-Monopolantenne (0) nach zumindest einem der Ansprüche 1 bis 4, **dadurch gekennzeichnet, dass**
die weitere elektrisch leitende Struktur in der Weise gestaltet ist, dass der weitere Leiterstreifen (39, 39a) im Bereich eines der seitlichen Enden an die weitere Dachkapazität (38) angeschlossen und mit einem Leiterstreifen-Koppelabstand (41) vom Seitenrand der Dreiecksstruktur (4) zur leitenden Grundfläche (6) geführt ist und an seinem unteren Ende mit dieser leitend verbunden ist.

6. Breitband-Monopolantenne (0) nach zumindest einem der Ansprüche 1 bis 5, **dadurch gekennzeichnet, dass**
der oder die erste/n Leiterstreifen (15, 15a, 15b) und der oder die weitere/n Leiterstreifen (39, 39a) zur frequenzselektiven Trennung mäanderförmige Ausprägungen (24) enthalten.

7. Breitband-Monopolantenne (0) nach zumindest einem der Ansprüche 1 bis 6, **dadurch gekennzeichnet, dass**
die weitere elektrisch leitende Struktur in der Weise gestaltet ist, dass zwei weitere Leiterstreifen (39, 39a) vorhanden sind, von denen jeder- einander gegenüberliegend - im Bereich jeweils eines der seitlichen Enden an die weitere Dachkapazität (38) angeschlossen und mit einem Abstand vom Seitenrand der Dreiecksstruktur (4) oder der Kegelstruktur zur leitenden Grundfläche (6) geführt sind und an ihrem unteren Ende mit dieser leitend verbunden sind.

8. Breitband-Monopolantenne (0) nach zumindest einem der Ansprüche 1 bis 7, **dadurch gekennzeichnet, dass**
mindestens einer der weiteren Leiterstreifen (39, 39a) in einem Leiterstreifen-Koppelabstand (41) im Wesentlichen jeweils parallel zu einem ersten Leiterstreifen (15,15a) geführt ist und an seinem unteren Ende mit der leitenden Grundfläche (6) leitend verbunden ist.

9. Breitband-Monopolantenne (0) nach zumindest einem der Ansprüche 1 oder 3 bis 8,
**dadurch gekennzeichnet, dass**
die erste elektrisch leitende Struktur und die weitere elektrisch leitende Struktur durch metallische Beschichtung (33) gemeinsam auf einer Leiterplatte aufgebracht sind und die Antennenanschlussstelle (3) der Breitband-Monopolantenne (0) am unteren Ende der Leiterplatte, vorzugsweise als eine Steckverbindung (45) mit Masseanschlusspunkt (7) und Grundflächen-Anschlusspunkt (43) an der leitenden Grundfläche (6), ausgeführt ist.

10. Breitband-Monopolantenne (0) nach zumindest einem der Ansprüche 1 bis 9, **dadurch gekennzeichnet, dass**
die erste Rechteckstruktur (16) und/oder die weitere flächige Struktur (42) im Wesentlichen durch elektrisch leitend voneinander getrennt verlaufende, jedoch an ihrem Ende zusammenhängende, streifenförmige Lamellen (19, 20, 20a, 20b, 30, 30a, 30b) gebildet sind.

11. Breitband-Monopolantenne (0) zumindest einem der Ansprüche 1 bis 10, **dadurch gekennzeichnet, dass**
ein mit der ersten Dachkapazität (10) verbundener, zumindest im Frequenzbereich des Oberbands (O) induktiv hochohmiger Koppelleiter (35) vorhanden ist, welcher an seinem unteren Ende mit der leitenden Grundfläche (6) elektrisch leitend verbunden ist.

12. Breitband-Monopolantenne (0) zumindest einem der Ansprüche 1 oder 3 bis 11,
**dadurch gekennzeichnet, dass**
die erste elektrisch leitende Struktur zwei flächige Dreiecksstrukturen (4a, 4b) umfasst, die im Wesentlichen durch zwei auf der Spitze stehende Dreiecke gebildet sind, deren Flächennormalen in derselben Ebene liegen wie die Flächennormale der ersten Rechteckstruktur (16), wobei die Dreieckstrukturen (4a, 4b) durch von der Antennenanschlussstelle (3) ausgehende streifenförmige Lamellen (20a, 20b) gebildet sind und die Dreieckstrukturen (4a, 4b) jeweils um einen Auslenkwinkel (49) gegenüber einer Zentrumsachse (Z) ausgewinkelt sind.

13. Breitband-Monopolantenne (0) nach Anspruch 12, **dadurch gekennzeichnet, dass**
die um den Auslenkwinkel (49) ausgewinkelten Dreiecke (4a, 4b) mit ihren Dreieck-Spitzen etwa symmetrisch zum Antennenanschlusspunkt (5) um eine Versetzungslänge (50) gegeneinander versetzt sind und über einen, in einem Grundflächen-Abstand (51) parallel zur Grundfläche (6) geführten Verbindungsleiter (48) miteinander und mit dem ersten Leiterstreifen (15) in einem Verzweigungspunkt (47) verbunden sind und von Letzterem ausgehend der Antennenanschlusspunkt (5) gebildet ist.

14. Breitband-Monopolantenne (0) nach zumindest einem der Ansprüche 1 bis 13, **dadurch gekennzeichnet, dass**
zwischen der ersten leitenden Struktur und der weiteren leitenden Struktur, vorzugsweise zwischen der leitenden Rechteckstruktur (16) und der weiteren Rechteckstruktur (42), zum Zwecke der Anschlussprüfung der Antenne ein Prüfleiter mit einem hochohmigen Gleichstromwiderstand geschaltet ist.

## Claims

1. A vertical broadband monopole antenna for vehicles for two frequency bands, namely a lower band (U) for lower frequencies and an upper band (O) for higher frequencies, separated by a frequency gap and both disposed in the decimeter wave spectrum, for transmitting and/or receiving using terrestrially broadcast, vertically polarized radio signals over a substantially horizontal conductive base surface (6) as a vehicle ground having an antenna connection site (3) located in the monopole nadir, comprising the following features:
- the broadband monopole antenna (0) is configured from a first and a further electrically conductive structure which are each oriented above and substantially perpendicular to the base surface (6);
- the first electrically conductive structure comprises at the lower end of the broadband monopole antenna at least one triangular structure (4) standing on its apex and having a substantially horizontally oriented baseline, the apex of said triangular structure (4) forming an antenna connection point (5) of the antenna connection site (3);
- the first electrically conductive structure comprises, adjacent to and beneath the upper end of the broadband monopole antenna, a first roof capacitor (10) substantially designed as a first rectangular structure (16);
- the triangular structure (4) and the first rectangular structure (16) are inductively connected with high impedance by at least one first conductor strip (15, 15a, 15b) for separating radio signals in the upper band (O);
- the further electrically conductive structure comprises a further roof capacitor (38) which is guided substantially in parallel with the first rectangular structure, which is configured as a further areal structure, which is capacitively coupled to the first roof capacitor (10), and which is in particular substantially formed as a rectangular structure (42);
- the further electrically conductive structure comprises at least one further conductor strip (39, 39a) of inductively high impedance for the separation of radio signals in the upper band (O) that, connected to the further areal structure (42), extends towards the conductive base surface (6) and is conductively connected thereto at its lower end,
- wherein the triangular structure (4) is configured by strip-shaped lamellas (20, 20a, 20b, 30, 30a, 30b) arranged in the manner of a fan and running together at the apex in the triangular plane.

2. A vertical broadband monopole antenna for vehicles for two frequency bands, namely a lower band (U) for lower frequencies and an upper band (O) for higher frequencies, separated by a frequency gap and both disposed in the decimeter wave spectrum, for transmitting and/or receiving using terrestrially broadcast, vertically polarized radio signals over a substantially horizontal conductive base surface (6) as a vehicle ground having an antenna connection site (3) located in the monopole nadir, comprising the following features:
- the broadband monopole antenna (0) is configured from a first and a further electrically conductive structure which are each oriented above and substantially perpendicular to the base surface (6);
- the first electrically conductive structure comprises at the lower end of the broadband monopole antenna a conical structure (4) standing on its apex and having a substantially horizontally oriented baseline, the apex of said conical structure (4) forming an antenna connection point (5) of the antenna connection site (3);
- the first electrically conductive structure comprises, adjacent to and beneath the upper end of the broadband monopole antenna, a first roof capacitor (10) substantially designed as a first rectangular structure (16);
- the conical structure (4) and the first rectangular structure (16) are inductively connected with high impedance by at least one first conductor strip (15, 15a, 15b) for separating radio signals in the upper band (O);
- the further electrically conductive structure comprises a further roof capacitor (38) which is guided substantially in parallel with the first rectangular structure, which is configured as a further areal structure, which is capacitively coupled to the first roof capacitor (10), and which is in particular substantially formed as a rectangular structure (42);
- the further electrically conductive structure comprises at least one further conductor strip (39, 39a) of inductively high impedance for the separation of radio signals in the upper band (O) that, connected to the further areal structure (42), extends towards the conductive base surface (6) and is conductively connected thereto at its lower end,
- wherein the conical structure (4) is configured by strip-shaped lamellas (30, 30a, 30b) which are arranged in the manner of a fan and run together at the apex in a triangular plane and which are angled out of the triangular plane such that they extend substantially on the jacket surface of a cone standing on its apex and having a circular or elliptical cross-section.

3. A broadband monopole antenna (0) in accordance with claim 1 or claim 2, **characterized in that**
the first electrically conductive structure has at least two spaced apart first conductor strips (15, 15a), whereby a frame structure (11) is formed comprising the triangular structure (4) or the conical structure, the first rectangular structure (16) and the first conductor strip (15).

4. A broadband monopole antenna (0) in accordance with at least one of the claims 1 or 3, **characterized in that**
the internal angle (12) at the apex of the triangular structure (4) amounts approximately to between 30 and 90 degrees.

5. A broadband monopole antenna (0) in accordance with at least one of the claims 1 to 4, **characterized in that**
the further electrically conductive structure is configured in a manner such that the further conductor strip (39, 39a) is connected to the further roof capacitor (38) in the region of one of the side ends and is guided at a conductor strip coupling spacing (41) from the side margin of the triangular structure (4) to the conductive base surface (6) and is conductively connected thereto at its lower end.

6. A broadband monopole antenna (0) in accordance with at least one of the claims 1 to 5, **characterized in that**
the first conductor strip(s) (15, 15a, 15b) and the further conductor strip(s) (39, 39a) contain meandering shapes (24) for the frequency-selective separation.

7. A broadband monopole antenna (0) in accordance with at least one of the claims 1 to 6, **characterized in that**
the further electrically conductive structure is configured in a manner such that two further conductor strips (39, 39a) are present of which each is connected - disposed opposite one another - to the further roof capacitor (38) in the region of a respective one of the side ends and is guided at a spacing from the side margin of the triangular structure (4) or of the conical structure to the conductive base surface (6) and is conductively connected thereto at its lower end.

8. A broadband monopole antenna (0) in accordance with at least one of the claims 1 to 7, **characterized in that**
at least one of the further conductor strips (39, 39a) is guided at a conductor strip coupling spacing (41) substantially in parallel with a respective first conductor strip (15, 15a) and is conductively connected at its lower end to the conductive base surface (6).

9. A broadband monopole antenna (0) in accordance with at least one of the claims 1 or 3 to 8,
**characterized in that**
the first electrically conductive structure and the further electrically conductive structure are applied together to a circuit board by a metallic coating (33) and the antenna connection site (3) of the broadband monopole antenna (0) is designed at the lower end of the circuit board, preferably as a plug-in connection (45) having a ground connection point (7) and a base surface connection point (43) at the conductive base surface (6).

10. A broadband monopole antenna (0) in accordance with at least one of the claims 1 to 9, **characterized in that**
the first rectangular structure (16) and/or the further areal structure (42) is/are substantially formed by strip-shaped lamellas (19, 20, 20a, 20b, 30, 30a, 30b) extending electrically conductively separately from one another, but contiguous at their ends.

11. A broadband monopole antenna (0) in accordance with at least one of the claims 1 to 10,
**characterized in that**
a coupling conductor (35) is present that is inductively connected with high impedance to the first roof capacitor (10) at least in the frequency range of the upper band (O) and that is electrically conductively connected at its lower end to the conductive base surface (6).

12. A broadband monopole antenna (0) in accordance with at least one of the claims 1 or 3 to 11,
**characterized in that**
the first electrically conductive structure comprises two areal triangular structures (4a, 4b) which are substantially formed by two triangles standing on their apices and whose surface normals lie in the same plane as the surface normals of the first rectangular structure (16), with the triangular structures (4a, 4b) being formed by strip-shaped lamellas (20a, 20b) starting from the antenna connection site (3) and the triangular structures (4a, 4b) each being angled out by a deflection angle (49) with respect to a center axis (Z).

13. A broadband monopole antenna (0) in accordance with claim 12, **characterized in that**
the triangles (4a, 4b) angled out by the deflection angle (49) are, with their triangle apices, offset with respect to one another approximately symmetrically to the antenna connection point (5) by an offset length (50) and are connected to one another and to the first conductor strip (15) via a connection conductor (48), which is guided in parallel with the base surface (6) at a base surface spacing (51), in a branch point (47) and the antenna connection point (5) is formed starting from the latter.

14. A broadband monopole antenna (0) in accordance with at least one of the claims 1 to 13,
**characterized in that**
a test conductor having a high-impedance DC current resistor is connected between the first conductive structure and the further conductive structure, preferably between the conductive rectangular structure (16) and the further rectangular structure (42), for the purpose of a connection test of the antenna.

## Revendications

1. Antenne monopôle verticale à large bande pour véhicules, pour deux bandes de fréquences séparées par un intervalle de fréquences, à savoir une bande inférieure (U) pour les fréquences plus basses et une bande supérieure (O) pour les fréquences plus élevées, toutes deux situées dans la gamme d'ondes décimétriques, pour l'émission et/ou la réception avec des signaux radio polarisés verticalement émis par voie terrestre au-dessus d'une surface de base conductrice (6) sensiblement horizontale servant de masse de véhicule, avec un emplacement de raccordement d'antenne (3) se trouvant dans le pied du monopôle, comprenant les caractéristiques suivantes :
- l'antenne monopôle à large bande (0) est conçue à partir d'une première et d'une autre structure électriquement conductrice, qui sont orientées chacune au-dessus de la surface de base (6), sensiblement perpendiculairement à celle-ci,
- la première structure électriquement conductrice comprend, à l'extrémité inférieure de l'antenne monopôle à large bande, au moins une structure triangulaire (4) dressée sur une pointe avec une ligne de base orientée sensiblement horizontalement, dont la pointe forme un point de raccordement d'antenne (5) de l'emplacement de raccordement d'antenne (3),
- la première structure électriquement conductrice comprend, de manière adjacente à l'extrémité supérieure de l'antenne monopôle à large bande, en dessous de celle-ci, une première capacité de toit (10) réalisée sensiblement sous la forme d'une première structure rectangulaire (16),
- la structure triangulaire (4) et la première structure rectangulaire (16) sont reliées à haute impédance inductive par au moins une première bande conductrice (15, 15a, 15b) pour la séparation des signaux radio dans la bande supérieure (O),
- l'autre structure électriquement conductrice comprend une autre capacité de toit (38) guidée sensiblement parallèlement à la première structure rectangulaire, qui est conçue comme une autre structure plane, est couplée de manière capacitive à la première capacité de toit (10), et est en particulier réalisée sensiblement sous la forme d'une structure rectangulaire (42),
- l'autre structure électriquement conductrice comprend au moins une autre bande conductrice (39, 39a) à haute impédance inductive pour la séparation des signaux radio dans la bande supérieure (O), qui est reliée à l'autre structure plane (42), s'étend vers la surface de base conductrice (6) et est reliée à celle-ci de manière conductrice à son extrémité inférieure,
- la structure triangulaire (4) étant conçue par des lamelles en forme de bande (20, 20a, 20b, 30, 30a, 30b) disposées en éventail dans le plan du triangle et se rejoignant au niveau de la pointe.

2. Antenne monopôle verticale à large bande pour véhicules, pour deux bandes de fréquences séparées par un intervalle de fréquences, à savoir une bande inférieure (U) pour les fréquences plus basses et une bande supérieure (O) pour les fréquences plus élevées, toutes deux situées dans la gamme d'ondes décimétriques, pour l'émission et/ou la réception avec des signaux radio polarisés verticalement émis par voie terrestre au-dessus d'une surface de base conductrice (6) sensiblement horizontale servant de masse de véhicule, avec un emplacement de raccordement d'antenne (3) se trouvant dans le pied du monopôle, comprenant les caractéristiques suivantes :
- l'antenne monopôle à large bande (0) est conçue à partir d'une première et d'une autre structure électriquement conductrice, qui sont orientées chacune au-dessus de la surface de base (6), sensiblement perpendiculairement à celle-ci,
- la première structure électriquement conductrice comprend, à l'extrémité inférieure de l'antenne monopôle à large bande, une structure conique (4) dressée sur une pointe avec une ligne de base orientée sensiblement horizontalement, dont la pointe forme un point de raccordement d'antenne (5) de l'emplacement de raccordement d'antenne (3),
- la première structure électriquement conductrice comprend, de manière adjacente à l'extrémité supérieure de l'antenne monopôle à large bande, en dessous de celle-ci, une première capacité de toit (10) réalisée sensiblement sous la forme d'une première structure rectangulaire (16),
- la structure conique (4) et la première structure rectangulaire (16) sont reliées à haute impédance inductive par au moins une première bande conductrice (15, 15a, 15b) pour la séparation des signaux radio dans la bande supérieure (O),
- l'autre structure électriquement conductrice comprend une autre capacité de toit (38) guidée sensiblement parallèlement à la première structure rectangulaire, qui est conçue comme une autre structure plane, est couplée de manière capacitive à la première capacité de toit (10), et est en particulier réalisée sensiblement sous la forme d'une structure rectangulaire (42),
- l'autre structure électriquement conductrice comprend au moins une autre bande conductrice (39, 39a) à haute impédance inductive pour la séparation des signaux radio dans la bande supérieure (O), qui est reliée à l'autre structure plane (42), s'étend vers la surface de base conductrice (6) et est reliée à celle-ci de manière conductrice à son extrémité inférieure,
- la structure conique (4) étant conçue par des lamelles (30, 30a, 30b) en forme de bande disposées en éventail dans un plan triangulaire et se rejoignant au niveau de la pointe, qui sont coudées hors du plan triangulaire de telle sorte qu'elles s'étendent sensiblement sur la surface périphérique d'un cône de section transversale circulaire ou elliptique se dressant sur la pointe.

3. Antenne monopôle à large bande (0) selon la revendication 1 ou 2, **caractérisée en ce que**
la première structure électriquement conductrice présente au moins deux premières bandes conductrices espacées (15, 15a), de sorte qu'une structure de cadre (11), comprenant la structure triangulaire (4) ou la structure conique, la première structure rectangulaire (16) et la première bande conductrice (15), est formée.

4. Antenne monopôle à large bande (0) selon au moins l'une des revendications 1 ou 3, **caractérisée en ce que**
l'angle intérieur (12) à la pointe de la structure triangulaire (4) est environ compris entre 30 et 90 degrés.

5. Antenne monopôle à large bande (0) selon au moins l'une des revendications 1 à 4, **caractérisée en ce que**
l'autre structure électriquement conductrice est conçue de telle sorte que l'autre bande conductrice (39, 39a) est raccordée à l'autre capacité de toit (38) dans la zone de l'une des extrémités latérales, est guidée avec une distance de couplage de bandes conductrices (41) du bord latéral de la structure triangulaire (4) à la surface de base conductrice (6) et est reliée à celle-ci de manière conductrice à son extrémité inférieure.

6. Antenne monopôle à large bande (0) selon au moins l'une des revendications 1 à 5, **caractérisée en ce que**
la ou les premières bandes conductrices (15, 15a, 15b) et la ou les autres bandes conductrices (39, 39a) comportent des formations en forme de méandres (24) pour la séparation sélective en fréquence.

7. Antenne monopôle à large bande (0) selon au moins l'une des revendications 1 à 6, **caractérisée en ce que**
l'autre structure électriquement conductrice est conçue de telle sorte qu'il existe deux autres bandes conductrices (39, 39a), dont chacune - de manière opposée l'une à l'autre - est raccordée à l'autre capacité de toit (38) à chaque fois dans la zone de l'une des extrémités latérales, est guidée vers la surface de base conductrice (6) à une certaine distance du bord latéral de la structure triangulaire (4) ou de la structure conique et est reliée de manière conductrice à celle-ci à son extrémité inférieure.

8. Antenne monopôle à large bande (0) selon au moins l'une des revendications 1 à 7, **caractérisée en ce que**
au moins l'une des autres bandes conductrices (39, 39a) est guidée à une distance de couplage de bandes conductrices (41) respectivement de façon sensiblement parallèle à une première bande conductrice (15, 15a) et reliée de manière conductrice à la surface de base conductrice (6) à son extrémité inférieure.

9. Antenne monopôle à large bande (0) selon au moins l'une des revendications 1 ou 3 à 8, **caractérisée en ce que**
la première structure électriquement conductrice et l'autre structure électriquement conductrice sont appliquées ensemble sur une carte de circuit imprimé par revêtement métallique (33) et l'emplacement de raccordement d'antenne (3) de l'antenne monopôle à large bande (0) est réalisé à l'extrémité inférieure de la carte de circuit imprimé, de préférence sous la forme d'une connexion enfichable (45) avec un point de raccordement de masse (7) et un point de raccordement de surface de base (43) sur la surface de base conductrice (6).

10. Antenne monopôle à large bande (0) selon au moins l'une des revendications 1 à 9, **caractérisée en ce que**
la première structure rectangulaire (16) et/ou l'autre structure plane (42) sont formées sensiblement par des lamelles en forme de bande (19, 20, 20a, 20b, 30, 30a, 30b) s'étendant séparément les unes des autres de manière électriquement conductrice, mais se rejoignant à leur extrémité.

11. Antenne monopôle à large bande (0) selon au moins l'une des revendications 1 à 10, **caractérisée en ce que**
un conducteur de couplage (35) relié à la première capacité de toit (10), à haute impédance inductive au moins dans la gamme de fréquences de la bande supérieure (O), est présent, qui est relié de manière électriquement conductrice à la surface de base conductrice (6) à son extrémité inférieure.

12. Antenne monopôle à large bande (0) selon au moins l'une des revendications 1 ou 3 à 11, **caractérisée en ce que**
la première structure électriquement conductrice comprend deux structures triangulaires planes (4a, 4b) qui sont formées sensiblement par deux triangles dressés sur la pointe, dont les normales à la surface se trouvent dans le même plan que les normales à la surface de la première structure rectangulaire (16), les structures triangulaires (4a, 4b) étant formées par des lamelles (20a, 20b) en forme de bande partant de l'emplacement de raccordement d'antenne (3) et les structures triangulaires (4a, 4b) étant chacune coudées d'un angle de déviation (49) par rapport à un axe central (Z).

13. Antenne monopôle à large bande (0) selon la revendication 12, **caractérisée en ce que**
les triangles (4a, 4b) coudés de l'angle de déviation (49) sont décalés l'un par rapport à l'autre d'une longueur de décalage (50) à peu près symétriquement par rapport au point de raccordement d'antenne (5) par leurs pointes de triangle et sont reliés entre eux et à la première bande conductrice (15) par un conducteur de liaison (48) guidé parallèlement à la surface de base (6) à une distance de surface de base (51) en un point de ramification (47) et le point de raccordement d'antenne (5) est formé à partir de ce dernier.

14. Antenne monopôle à large bande (0) selon au moins l'une des revendications 1 à 13, **caractérisée en ce que**
entre la première structure conductrice et l'autre structure conductrice, de préférence entre la structure rectangulaire conductrice (16) et l'autre structure rectangulaire (42), un conducteur de test avec une résistance à haute impédance en courant continu est connecté à des fins de test de raccordement de l'antenne.
